# EUROPÄISCHE PATENTSCHRIFT

(11) **EP 3 877 182 B1**
(45) Veröffentlichungstag und Bekanntmachung des Hinweises auf die Patenterteilung: **07.09.2022**
(21) Anmeldenummer: 19783236.3
(22) Anmeldetag: 26.09.2019
(51) Int. Cl.: B41F 11/02, B42D 25/369, B42D 25/405

(54) **VORRICHTUNG UND DRUCKMASCHINE ZUR HERSTELLUNG EINES SICHERHEITSELEMENTES AUF EINEM SUBSTRAT**
DEVICE AND PRINTING MACHINE FOR PRODUCING A SECURITY ELEMENT ON A SUBSTRATE
DISPOSITIF ET MACHINE D'IMPRESSION POUR PRODUIRE UN ELEMENT DE SECURITE SUR UN SUBSTRAT

(30) Priorität: 08.11.2018 DE 102018127936
(43) Veröffentlichungstag der Anmeldung: 15.09.2021
(73) Patentinhaber: Koenig & Bauer AG, 97080 Würzburg (DE)
(72) Erfinder: BERTHON, Aurélie, 1168 Villars-Sous-Yens (CH); PALME, Martin, 97270 Kist (DE); THONY, Emmanuel, 1847 Rennaz (CH)
(74) Vertreter: Koenig & Bauer AG
(86) Internationale Anmeldenummer: PCT/EP2019/076088
(87) Internationale Veröffentlichungsnummer: WO 2020/094291

(56) Entgegenhaltungen:
- EP-A1- 2 484 455
- EP-A2- 2 845 732
- WO-A1-2016/030819
- WO-A1-2018/045230
- CN-B- 105 034 570
- DE-A1-102016 204 549
- US-A1- 2011 017 081

## Beschreibung

Die Erfindung betrifft eine Vorrichtung und eine Druckmaschine zur Herstellung von Sicherheitselementen auf einem Substrat, insbesondere eines Sicherheitselementes mit einem magnetische oder magnetisierbare Partikel enthaltendem Beschichtungsmittel, gemäß dem Oberbegriff des Anspruchs 1 bzw. 11.

Durch die EP 2 845 732 B1 ist eine Druckmaschine mit einer Siebdruckeinheit und einer Vorrichtung zum Ausrichten von in der Druckfarbe oder dem Lack enthaltenden magnetischen oder magnetisierbaren Partikeln bekannt, wobei die Vorrichtung einen Zylinder mit eine Mehrzahl von ein Magnetfeld bewirkenden Elementen am Umfang umfasst sowie einen im Transportweg auf eine Stelle gerichteten Trockner, an welcher das Substrat den Zylinder noch nicht verlassen hat.

Die EP 1 745 940 B1 ein zweistufiges Beschichten eines Artikels für den Sicherheitsdruck in einem zweistufigen Bedrucken oder Bemalen eines Artikels mit magnetische Teilchen enthaltender Tinte oder Farbe. Dabei wird der Artikel in einer ersten Stufe mit einer ersten Tinte/Farbe mit einem vorbestimmten Muster bedruckt/bemalt, anschließend einem Magnetfeld ausgesetzt und schließlich zur Fixierung der Magnetpartikel getrocknet. In einer zweiten Stufe wird der Artikel mit einer magnetischen Tinte oder Farbe bevorzugt geringerer Konzentration bedruckt, mit einem Magnetfeld beaufschlagt und getrocknet. In einer erster Ausführung erfolgt das zweite Bedrucken/Bemalen auf derselben Seite des Artikels über dem Druckbild des ersten Musters, in zweiter Ausführung auf die andere Seite des in diesem Falle transparenten Artikels.

In der CN 105034570 B wird zur Herstellung magnetischer Drucksachen ein Substrat ein- oder mehrfach mit magnetischer Tinte bedruckt und anschließend nacheinander über zwei Magnettrommeln geführt, wo die magnetische Tinte in voneinander verschiedenen Unterbereichen des Druckabschnittes durch die beiden Magnettrommeln orientiert wird. Erst nach Durchlaufen der Magnettrommeln wird getrocknet. Die unterschiedlich orientierten Unterbereiche sind in ersten Ausführungsbeispielen voneinander beabstandet, während sich die durch die beiden Magnettrommeln auszurichtenden Unterbereiche in einem Beispiel überlappen können. Da erst nach dem zweiten Ausrichten getrocknet wird, erhält der überlappende Abschnitt die Orientierung von der letzten Magnettrommel. Dieses Vorgehen soll einerseits komplexere magnetische Muster ermöglichen und gleichzeitig einer Entstehung von Deformationen im Substrat verringern, wie sie beim herkömmlichen mehrmaligen Bedrucken, Orientieren und Trocknen entstehen sollen.

Die WO 2016/030819 A1 betrifft eine kombinierte Druckmaschine für einen Siebdruck mit magnetisch variabler Farbe und anschließender Orientierung sowie Trocknung und nachfolgendem Intagliodruck. und einem sich anschließenden Siebdruck. Es sollen dort unterschiedlichste Varianten an den dort beschriebenen Ausführungen der Erfindung möglich sein, u. a. die Anordnung von mehr als einer Siebdruckeinheit und mehr als einer Magneteinheit.

Die EP 2 484 455 A1 offenbart in einer von mehreren Ausführungsbeispielen ein Sicherheitselement mit zwei übereinander gedruckten, orientierten und getrockneten Schichten aus magnetischer Farbe, wobei die erste gehärtete Beschichtung nach der zweiten gehärteten Beschichtung hergestellt, d. h. aufgebracht, orientiert und gehärtet werden kann oder umgekehrt. Dabei können die Schritte des Aufbringens, Orientierens und Härtens nach Belieben wiederholt werden, um weitere Beschichtungen auf dem Substrat und/oder den Beschichtungen herzustellen. In einer anderen Ausführung wird lediglich in einem Durchgang magnetische Farbe aufgedruckt, diese in einem Teilbereich orientiert und getrocknet, und diese in einem anderen Teilbereich anschließend ebenfalls orientiert und getrocknet.

In der US 2011/0017081 A1 wird eine konventionelle Maschine mit zwei an einen selben Gegendruckzylinder angestellte Siebdruckzylinder offenbart, wobei in diesem Zusammenhang für den Fall, dass die beiden Siebdruckzylinder in selben Zonen übereinander drucken ein System zum Trocknen der durch den ersten Siebdruckzylinder gedruckten Farbe vorzusehen sei. Es werden unterschiedliche Möglichkeiten für die Anordnung und Ausbildung eines oder mehrerer Magnetzylinder vorgeschlagen.

Die DE 10 2016 204 549 A1 betrifft eine Trocknereinrichtung, mittels derer der Bedruckstoff in Spuren variabler Anzahl und/oder variierbarer Breite und/oder Lage beaufschlagbar ist am Beispiel einer Siebdruckeinheit, einer Nummeriereinheit und einer Offsetdruckeinheit. Die Siebdruckeinheit umfasst in einer Ausführung zwei mit einem selben Gegendruckzylinder zusammen wirkende Siebdruckzylinder und einen dazwischen liegenden Trockner. In der der Siebdruckeinheit nachgelagerten Transportstrecke kann ein Magnetzylinder vorgesehen sein.

Durch die EP 2 433 798 A1 ist eine Druckmaschine mit zwei Siebdruckwerken und einem nachgeordneten Magnetzylinder offenbart, auf dessen Mantelfläche eine Trocknungseinrichtung gerichtet ist und welcher in Umfangsrichtung und in axialer Richtung justierbare Magnetelemente umfasst.

Der Erfindung liegt die Aufgabe zugrunde, eine Vorrichtung und eine Druckmaschine zur Herstellung von Sicherheitselementen auf einem Substrat zu schaffen.

Die Aufgabe wird erfindungsgemäß durch die Merkmale des Anspruches 1 bzw. 11 gelöst.

Die mit der Erfindung erzielbaren Vorteile bestehen insbesondere darin, dass Substrate mit komplexen optisch variablen Bildelementen sehr variabel und/oder in hoher Qualität und/oder Präzision herstellbar sind. Dabei ist insbesondere eine Struktur herstellbar, welche durch mehrere wirksame Schichten übereinander sich mit dem Betrachtungswinkel ändernde Bildeffekte oder Bilder erkennen lässt. Insbesondere lassen sich durch speziell ausgebildete, die magnetischen Partikel aufnehmende Trägermedien und/oder geringere Partikelkonzentrationen in der oberen, d. h. als zweite oder auf der anderen Seite eines transparenten Substrates aufgebrachten Schicht vom Betrachtungswinkel abhängige Wahrnehmungen des Bildes der direkt oder ggf. über das Substrat darunter liegenden Schicht variieren.

Durch ein Fixieren des Bildes aus der ersten Schicht bevor ein nochmaliges Bedrucken an derselben Stelle erfolgt, lässt sich ein unkontrollierte Vermischen der ersten und zweiten Substanzen und/oder unscharfe randseitige Grenzen andererseits vermeiden.

Eine erfindungsgemäße Vorrichtung zur Herstellung von Sicherheitselementen umfasst ein erstes Druckwerk, durch welches entlang eines Transportpfades gefördertes Substrat unter Verwendung eines ersten Beschichtungsmittels mit einer Mehrzahl von einander beabstandeten ersten Druckbildelementen bedruckbar ist, einen ersten im Transportpfad stromabwärts des ersten Druckwerks angeordneten, magnetische Elemente am Umfang umfassenden Magnetzylinder, eine dem ersten Magnetzylinder zu oder im Transportpfad nachgeordnete Trocknungs- und/oder Aushärteeinrichtung, durch welche das Beschichtungsmittel der durch das erste Druckwerk gedruckten ersten Druckbildelemente zumindest oberflächlich und/oder wenigstens zu je einem Teil, bevorzugt jedoch in jeweils voller Erstreckung, getrocknet und/oder gehärtet wird und/oder werden kann, ein dem ersten Magnetzylinder und der Trocknungs- und/oder Aushärteeinrichtung nachgeordnetes zweites Druckwerk, einen im Transportpfad stromabwärts des zweiten Druckwerks angeordneten und ebenfalls magnetische Elemente am Umfang umfassenden zweiten Magnetzylinder, sowie eine dem zweiten Magnetzylinders im Transportpfad zu- oder nachgeordnete Trocknungs- und/oder Aushärteeinrichtung, durch welche zumindest das Beschichtungsmittel der durch das zweite Druckwerk gedruckten Druckbildelemente zumindest oberflächlich und/oder wenigstens zu je einem Teil, bevorzugt jedoch in jeweils voller Erstreckung, getrocknet und/oder gehärtet wird und/oder werden kann. Dabei wird das Substrat über entsprechende Fördereinrichtungen inline zwischen den einzelnen Bearbeitungsstationen befördert.

Bei der Inline-Herstellung von Sicherheitselementen auf bevorzugt bogenförmigem Substrat wird das Substrat zunächst unter Verwendung eines ersten, magnetische Partikel enthaltendes Beschichtungsmittel mit mehreren Druckelementen bedruckt, im Transportpfad stromabwärts werden im zuvor auf das Substrat aufgebrachten ersten Beschichtungsmittel enthaltene Partikel durch Einwirken magnetischer Feldlinien ausgerichtet und nach dem Ausrichten zumindest oberflächlich und/oder wenigstens zu je einem Teil getrocknet und/oder gehärtet. Nachfolgend wird das Substrat stromabwärts unter Verwendung eines zweiten, magnetische Partikel enthaltendes Beschichtungsmittels mit zweiten Druckbildelementen derart bedruckt, dass sich die ersten und zweiten Druckbildelemente - z. B. in der Substratebene - zumindest überlappen, bevor stromabwärts im zuvor auf das Substrat aufgebrachten zweiten Beschichtungsmittel enthaltene Partikel durch ein erneutes Einwirken magnetischer Feldlinien ausgerichtet werden und schließlich das zweite Beschichtungsmittel nach dem Ausrichten der enthaltenen Partikel zumindest oberflächlich und/oder wenigstens zu je einem Teil getrocknet und/oder gehärtet wird

In einer besonders vorteilhaften Ausführungsform sind die oder zumindest ein Teil der Magnetelemente des ersten Magnetzylinders und/oder des zweiten Magnetzylinders bezüglich ihrer axialen und/oder Umfangslage einzeln oder in Gruppen justierbar an einem Zylindergrundkörper angeordnet. Dies birgt beispielsweise besondere Vorteile gerade beim kombinierten Einsatz zweier optisch wirksamer Effekte z. B. im Hinblick auf die Qualität und/oder Variabilität in den zu erzielenden Ergebnissen.

Grundsätzlich unabhängig von, jedoch vorteilhaft auch in Kombination mit obiger vorteilhaften Ausführungsform sind in einer besonders vorteilhaften Ausführungsform der Formzylinder, insbesondere Siebdruckzylinder, der das erste Beschichtungsmittel auftragenden ersten Druckwerks und ein Formzylinder, insbesondere Siebdruckzylinder, der das zweite Beschichtungsmittel auftragenden zweiten Druckwerks - zumindest in einer Betriebssituation - mechanisch unabhängig voneinander rotatorisch angetrieben, bevorzugt jeweils durch einen vom jeweils zusammenwirkenden Gegendruckzylinder mechanisch unabhängigen Motor, z. B. elektromotorischen Einzelantrieb, rotatorisch angetrieben. Damit kann beispielsweise in besonders einfacher Weise ein Umfangsregister zwischen den beiden korrespondierenden Druckbildelementen gestellt werden und/oder eine Rüst- und/oder Abstellwinkellage der voneinander unabhängig angetriebenen Formzylinder, insbesondere Siebdruckzylinder, unabhängig voneinander angefahren werden.

Grundsätzlich unabhängig von, jedoch vorteilhaft auch in Kombination mit einer oder mehreren obigen vorteilhaften Ausführungsformen wird in einer besonders vorteilhaften Ausführungsform - zumindest für das Trocknen der unteren bzw. in einer ersten Druckeinheit aufgetragenen Schicht -als Trockner ein insbesondere schmalbandiger Strahlungstrockner, vorteilhaft LED-Trockner, insbesondere UV-LED-Trockner, eingesetzt und/oder ein Trockner, durch welchen das Substrat quer zur Transportrichtung betrachtet lediglich abschnittsweise, d. h. in mehreren voneinander beabstandeten Abschnitten beaufschlagbar ist bzw. mit Strahlung beaufschlagt wird. Damit ist ein Wärmeeintrag gering und eine Materialbeanspruchung und/oder Deformation möglichst gering. Zusätzlich hierzu oder stattdessen ist der Trockner in vorteilhafter Ausführung derart dimensioniert oder betrieben bzw. betreibbar, dass - abgestimmt auf die im Betrieb vorliegende Einwirkzeit - lediglich ein Teiltrocknen der der Beschichtungsmittelschicht, d. h. eines außenliegenden Teilschicht der Beschichtung, getrocknet und damit im Wesentlichen die im späteren Sicherheitselement wahrgenommenen Partikel in ihrer Lage fixiert werden.

Grundsätzlich unabhängig von, jedoch vorteilhaft auch in Kombination mit einer oder mehreren obigen vorteilhaften Ausführungsformen ist in einer besonders vorteilhaften Ausführungsform das wenigstens eine Druckwerk für das Drucken der unteren Schicht mit einer Druckform ausgebildet, die eingerichtet ist das Substrat auf seiner Druck- bzw. Wiederhollänge mit mehreren - insbesondere äquivalent - voneinander beabstandeten Spalten von quer zur Transportrichtung voneinander - insbesondere äquivalent - beabstandeten Druckbildelementen zu bedrucken. Insbesondere ist eine Flächendeckung des als untere Schicht aufgebrachten Druckbildes auf der durch die Druckbildlänge und Druckbildbreite gegebenen Nutzfläche auf dem Substrat kleiner als 50%, bevorzugt kleiner als 30%. Vorzugsweise sind Magnetelemente am ersten und/oder zweiten Magnetzylinder bezüglich ihrer axialen und/oder Umfangslage einzeln oder in Gruppen justierbar an einem Zylindergrundkörper angeordnet.

Grundsätzlich unabhängig von, jedoch vorteilhaft auch in Kombination mit einer oder mehreren obigen vorteilhaften Ausführungsformen ist in einer besonders vorteilhaften Ausführungsform der erste und/oder zweite Magnetzylinder derart zwischen Gestellwänden des Maschinengestells gelagert, sodass er - insbesondere ohne eine der Gestellwände zu entfernen - für einen Wechsel oder zur Ausführung von Rüstarbeiten entnehmbar ist.

Weitere Einzelheiten und Varianten sind den folgenden Ausführungsbeispielen zu entnehmen, die für sich oder zu mehreren - sofern kein Widerspruch vorliegt - jeweils untereinander oder mit einer der oben dargelegten Ausführungen für die Vorrichtung, die Maschine und/oder das Verfahren kombinierbar sind.

Ausführungsbeispiele der Erfindung sind in den Zeichnungen dargestellt und werden im Folgenden näher beschrieben.

Es zeigen:
- Fig. 1: ein erstes Ausführungsbeispiel für eine Maschine zur Herstellung eines Sicherheitselementes auf einem Substrat;
- Fig. 2: ein zweites Ausführungsbeispiel für eine Maschine zur Herstellung eines Sicherheitselementes auf einem Substrat;
- Fig. 3: eine schematische Darstellung eines in ersten Druckbildelementen mit einem ersten optisch variablem Beschichtungsmittel bedruckten Substrates a) in Draufsicht und b) im Querschnitt;
- Fig. 4: eine schematische Darstellung des mit ersten Druckbildelementen aus Fig. 3 nach einer zumindest partiellen magnetischem Ausrichtung zu einem in Draufsicht wahrnehmbaren ersten Bildinhalt a) in Draufsicht und b) im Querschnitt;
- Fig. 5: eine schematische Darstellung des Substrates aus Fig. 3 mit zweiten, über die ersten Druckbildelemente mit einem zweiten optisch variablen Beschichtungsmittel gedruckten Druckbildelementen a) in Draufsicht und b) im Querschnitt;
- Fig. 6: eine schematische Darstellung des Sicherheitselement nach dem Beschichten mit dem zweiten Beschichtungsmittel und einem zumindest partiellen Ausrichten der magnetischen oder magnetisierbaren Partikel der zweiten Druckbildelemente a) in Draufsicht und b) im Querschnitt;
- Fig. 7: eine vergrößerte Darstellung der Druckeinheiten und mit jeweils nachgeordneter Ausrichtvorrichtung aus Fig. 1;
- Fig. 8: eine vergrößerte Darstellung der Druckeinheiten und mit jeweils nachgeordneter Ausrichtvorrichtung aus Fig. 2;
- Fig. 9: eine Schrägansicht einer Ausführung eines Formzylinders mit einer Vielzahl von matrixartig in Zeilen und Spalten am Umfang vorgesehenen Druckelementen;
- Fig. 10: eine Schrägansicht einer Ausführung eines Magnetzylinders mit mehreren Ringelementen, die in Umfangsrichtung jeweils eine Mehrzahl von Magneten tragen;
- Fig. 11: eine Ansicht von schräg unten auf einen abschnittsweise wirksamen Trockner in ersten Ausführung;
- Fig. 12: eine Ansicht von schräg unten auf einen abschnittsweise wirksamen Trockner in zweiter Ausführung.

Eine Maschine 01; 01', z. B. Druckmaschine 01; 01', vorteilhaft Rotationsdruckmaschine 01; 01', insbesondere Wertpapierdruckmaschine 01; 01', zur Erzeugung optisch variabler Bildelemente 03, insbesondere Sicherheitselemente 03, auf einem Substrat 02, z. B. einem bahn- oder bogenförmigen Bedruckstoff 02, umfasst eine erste Auftrageinrichtung 06; 16, z. B. eine Druckeinheit 06; 16, durch welche optisch variables Beschichtungsmittel 11, z. B. optisch variable Druckfarbe 11 oder Lack 11, an mindestens einer Auftragstelle, z. B. Druckstelle, auf zumindest eine erste Seite des Substrates 02, z. B. des Bedruckstoffs 02, vollflächig oder bevorzugt in Teilbereichen in Form von ersten Druckbildelementen 12 aufbringbar ist, eine zweite Auftrageinrichtung 07; 17, z. B. eine Druckeinheit 07; 17, durch welche zumindest ein zweites optisch variables Beschichtungsmittel 13, z. B. optisch variable Druckfarbe 13 oder Lack 13, an mindestens einer Auftragstelle, z. B. Druckstelle, auf zumindest die selbe erste Seite des Substrates 02, z. B. des Bedruckstoffs 02, vollflächig oder bevorzugt in Teilbereichen in Form von zweiten Druckbildelementen 14 aufbringbar ist, sowie eine zwischen erster und zweiter Auftrageinrichtung 06; 07; 16; 17 im Transportpfad angeordnete Vorrichtung 08; 18 zum Ausrichtung von im optisch variablen und auf dem Substrat 02 aufgebrachten Beschichtungsmittel 11 enthaltenen und für die optische Variabilität verantwortlichen Partikel und eine der zweiten Auftrageinrichtung 07; 17 im Transportpfad nachgeordnete Vorrichtung 09; 19 zum Ausrichtung von im optisch variablen und auf dem Substrat 02 aufgebrachten Beschichtungsmittel 13 enthaltenen und für die optische Variabilität verantwortlichen Partikel. Diese Vorrichtungen 08; 18; 09; 19 werden im Folgenden auch kurz als Ausrichtvorrichtungen 08; 18; 09; 19 bezeichnet.

Die vor der Behandlung durch die jeweilige Ausrichtvorrichtung 08; 18; 09; 19 durch die vorgeordnete Auftrageinrichtung 06, 16; 07; 17 auf das Substrat 02 aufgebrachten Druckbildelemente 12; 14 aus variablem Beschichtungsmittel 11; 13 können in Größe und Lage den zu erzeugenden optisch variablen Bildelementen 03 entsprechen oder ggf. auch kleiner oder größer als diese sein, sich ggf. gar über die Fläche mehrere Nutzen 04 erstrecken. In bevorzugter Ausführung sind bzw. werden die ersten und zweiten Druckbildelemente 12; 14 in der Weise zumindest teilweise aufeinander auf dem Substrat 02 aufgetragen, insbesondere auf das Substrat 02 gedruckt, dass sich die ersten und die zweiten Druckbildelemente 12; 14 paarweise zumindest überlappen, beispielsweise so, dass die ersten zumindest nicht über die zweiten Druckbildelemente 12; 14 hinausragen, bevorzugt so, dass jeweils die ersten und das zweiten Druckbildelement 12; 14 aufeinander und sich miteinander in Deckung befinden. Im Fall größerer Druckbildelemente 12; 14 wird beispielsweise nicht auf der gesamten mit optisch variablem Beschichtungsmittel 11; 13 beschichteten Fläche durch Ausrichten eine optisch variable Bildinformation, ein Motiv oder eine Zeichenfolge, im optisch variablen Bildelement 03 erzeugt. In den Figuren ist eine solche Bildinformation beispielhaft als in das untenliegende Druckbildelement 12 durch magnetisches Ausrichten eingeprägte Kreisscheibe oder Kugelkappe mit einem dreidimensionalem Effekt angedeutet.

Als für die optische Variabilität verantwortliche Partikel sind hier im jeweiligen Beschichtungsmittel 11; 13, z. B. der Druckfarbe 11; 13 oder dem Lack 11; 13, magnetische oder magnetisierbare, nicht-sphärische Partikel, z. B. Pigmentpartikel, hier auch kurz als magnetische Partikel oder Flocken bezeichnet, enthalten. Dabei können diese im ersten und zweiten Beschichtungsmittel 11; 13 in unterschiedlicher Konzentration und/oder Farbwirkung im jeweiligen Trägermedium vorgesehen sein.

Die Maschine 01; 01' ist zur Herstellung von Nutzen 04, z. B. Wertpapieren 04, insbesondere Banknoten 04, bzw. von mit mehreren Nutzen 04, z. B. den Druckbildern von Wertpapieren 04 bedruckten und in der Maschine 01; 01' behandelten Substratbogen 02' als Zwischenprodukte 02' ausgeführt. Das Substrat 02, z. B. Bedruckstoff 02, kann durch - z. B. zellulose- oder bevorzugt baumwollfaserbasiertem Papier, durch Kunststoffpolymer oder durch ein Hybridprodukt hieraus gebildet sein. Es kann vor dem Beschichten in o. g. erster Auftrageinrichtung 06; 16 unbeschichtet oder bereits beschichtet worden sein, es kann unbedruckt oder bereits ein- oder mehrfach bedruckt oder anderweitig mechanisch bearbeitet worden sein. Auf einem Substratabschnitt, d. h. einem Längsabschnitt bahnförmigen Substrates 02 oder einem Bogen eines bogenförmigen Substrates 02, z. B. Substratbogen 02 oder insbesondere Bedruckstoffbogen 02, sind bevorzugt mehrere, z. B. drei bis acht, insbesondere vier bis sieben, Nutzen 04, z. B. Druckbilder 04 herzustellende Banknoten, in einer Zeile nebeneinander und mehrere derartiger Zeilen von Nutzen 04 bzw. deren Druckbild in Transportrichtung T hintereinander angeordnet bzw. im Verlauf der Bearbeitung des Substrates 02 anzuordnen (z. B. angedeutet in Fig. 3 bis Fig. 6).

Die als Druckmaschine 01; 01' ausgeführte Maschine 01: 01' kann grundsätzlich zwei oder ggf. mehr Druckeinheiten 06; 16; 07; 17 mit jeweils einem oder mehreren Druckwerken 21; 22; 31; 32 beliebiger Druckverfahren umfassen. In bevorzugter Ausführung umfasst sie jedoch zwei Druckeinheiten 06; 16; 07; 17 mit jeweils zumindest einem nach dem Flexodruckverfahren oder bevorzugt nach dem Siebdruckverfahren arbeitenden Druckwerken 21; 22; 31; 32, durch welches das erste bzw. zweite optisch variable Beschichtungsmittel 11; 13, z. B. auf einer selben ersten Seite des Bedruckstoffs 02, aufgetragen wird bzw. werden kann. Durch die genannten Druckverfahren, insbesondere das Siebdruckverfahren, ist eine gegenüber anderen Druckverfahren größere Schichtstärke aufbringbar. Der Ausdruck der "ersten Seite" des Substrates 02 bzw. Bedruckstoffs 02 ist hierbei willkürlich gewählt und soll diejenige Seite des Bedruckstoffs 02 bezeichnen, auf welcher das optisch variable Beschichtungsmittel 11; 13 aufgetragen ist bzw. wurde oder werden kann.

Für den Fall eines transparenten Substrates 02 kann der Auftrag des ersten Beschichtungsmittels 11 zur Herstellung der ersten Druckbildelemente 12 und der Auftrag des zweiten Beschichtungsmittels 13 zur Herstellung der zweiten Druckbildelemente 14 auch grundsätzlich auf zwei verschiedenen Seiten des Substrates 02 erfolgen. Eine entsprechende Anordnung eines Druckwerks 21; 22 der ersten Druckeinheit 06; 16 und eines Druckwerks 31; 32 der zweiten Druckeinheit 07; 17 auf voneinander verschiedenen Seiten des Transportopfades ist entsprechend vorzusehen bzw. einzurichten.

Die Druckmaschine 01; 01' umfasst des Weiteren zumindest eine Bedruckstoffvorlage 26, z. B. einen Rollenabwickler oder aber bevorzugt einen Bogenanleger 26, von welchem das z. B. bahn- oder bevorzugt bogenförmige Substrat 02 - ggf. über weitere Druck- oder Bearbeitungseinheiten - der ersten das optisch variable Beschichtungsmittel 11; 13 auftragenden Druckeinheit 06; 16, z. B. Flexo- oder insbesondere Siebdruckeinheit 06; 16, mit mindestens einem Druckwerk 21; 22, z. B. Flexo- oder insbesondere Siebdruckwerk 21; 22, zugeführt wird bzw. werden kann, und stromabwärts der zweiten Druckeinheit 07; 17 eine Produktaufnahme 27 zur Aufnahme des in der Maschine 01; 01' ver- und/oder bearbeiteten Substrates 02, z. B. einem Aufwickler für bahnförmiges Substrat 02 oder einer Stapelauslage 27 im bevorzugten Fall bogenförmigen Substrates 02.

Obgleich in jeder Druckeinheit 06; 16; 07; 17 lediglich ein Druckwerk 21; 22; 31; 32 vorgesehen sein kann, sind in einer vorteilhaften Ausführung in zumindest der zweiten Druckeinheit 07; 17, z. B. Flexo- oder insbesondere Siedruckeinheit 07; 17 mehrere, insbesondere zwei Druckwerke 31; 32, z. B. Flexo- oder insbesondere Siebdruckwerke 31; 32, vorgesehen, die zwischen je einem Formzylinder 33; 34, z. B. einem Siebdruckzylinder 33; 34, und einem - beispielsweise gemeinsamen -Gegendruckzylinder 38 zwei Druckstellen für z. B. eine selbe Seite des Bedruckstoffs 02 bilden (siehe beispielhaft in Fig. 7 und Fig. 8). Vorzugsweise umfasst die zumindest zweite Druckeinheit 07; 17 neben dem zweiten Druckwerk 31; 32 mindestens ein weiteres Druckwerk 32; 31. Durch die Ausführung als Siebdruckwerk 31; 32 ist das Beschichtungsmittel 13 auch in größerer Schichtdicke aufbringbar. Es kann mit lediglich einem oder - falls vorhanden - mit zwei Siebdruckwerken 31; 32 der zweiten Druckeinheit 07; 17 optisch variables Beschichtungsmittel 13 auftragbar sein oder aufgetragen werden.

Auch die erste Druckeinheit 06; 16 kann wie erwähnt eines oder in einer hinsichtlich der Farbigkeit vorteilhaften Ausführungsvariante mehrere, insbesondere zwei Druckwerke 21; 22, insbesondere Siebdruckwerke 21; 22, umfassen, die zwischen je einem Formzylinder 23; 24, z. B. einem Siebdruckzylinder 23; 24, und einem - beispielsweise gemeinsamen - Gegendruckzylinder 28 zwei Druckstellen für z. B. eine selbe Seite des Bedruckstoffs 02 bilden (siehe auch beispielhaft in Fig. 1 und Fig. 7). In einer anderen Ausführungsvariante kann die erste Druckeinheit 06; 16 mit lediglich einem Druckwerk 21, insbesondere Siebdruckwerk 21, ausgeführt sein, das zwischen einem Formzylinder 23, z. B. einem Siebdruckzylinder 23, und einem gemeinsamen Gegendruckzylinder 28 eine Druckstelle bildet (siehe beispielhaft in Fig. 2 und Fig. 8).

Der jeweilige Gegendruckzylinder 28; 38 ist bevorzugt mit Dreifachumfang, d. h. zur Aufnahme von drei Substratbogen 02 im Umfang, ausgeführt.

Bevorzugt umfasst das jeweilige Druckwerk 21; 22; 31; 32 als bildgebenden Zylinder 23; 24; 33; 34 einen Formzylinder 23; 24; 33; 34 mit einer Vielzahl von, insbesondere gleichartigen und/oder selben, bildgebenden Elementen 39, z. B. Druckbildsujets oder, insbesondere gleichartigen und/oder selben, Gruppen von bildgebenden Drucksujets 39 am Umfang, welche auf einer der Druckbildlänge entsprechenden Umfangslänge z. B. matrixartig in mehreren quer zur Transportrichtung T äquidistant voneinander beabstandeten Spalten und auf einer der Druckbildbreite entsprechenden Zylinderbreite in mehreren in Transportrichtung T äquidistant voneinander beabstandeten Zeilen angeordnet sind (siehe z. B. Fig. 9). Diese Elemente 39 bzw. Drucksujets 39 sind im Fall eines nach dem Flexodruck arbeitenden Druckwerks 21; 22 n Art von Hochdruckreliefs und im bevorzugten Fall eines nach dem Siebdruck arbeitenden Druckwerk 31; 32 in Art von Durchdruckschablonen ausgebildet. Die sich wiederholenden bildgebenden Elementen 39 bzw. Gruppen sind am betriebsbereiten bildgebenden Zylinder 23; 24; 33; 34 dabei im Raster der zu druckenden Nutzen 04 an dessen Umfang vorgesehen. Ein Bedrucken in der ersten Druckeinheit 06; 16 über die bildgebenden Elemente 39 - vorzugsweise unter Verwendung des ersten Beschichtungsmittels 11 - erfolgt vorzugsweise derart, dass eine Flächendeckung des als untere Schicht unter Verwendung des ersten Beschichtungsmittels 11 aufgebrachten Druckbildes auf der durch die Druckbildlänge und Druckbildbreite gegebenen Nutzfläche auf dem Substrat 02 weniger als 50%, bevorzugt weniger als 30% beträgt. Eine Druckform des Formzylinders 23; 24 umfasst auf die Nutzfläche des zu bedruckenden Substrates 02 bezogen damit eine für den Farbübertrag wirksame Fläche, z. B. erhabene Relieffläche oder durchlässige Schablonenfläche, von weniger als 50%, insbesondere weniger als 30 % auf.

Die matrixartig angeordneten bildgebenden Elemente 39 oder ggf. Gruppen bildgebender Elemente 39 auf einem ersten Formzylinder 23; 24 in zumindest einem ersten Druckwerk 21; 22 der ersten Druckeinheit 06; 16 und die bildgebenden Elemente 39 oder Gruppen bildgebender Elemente 39 auf einem zweiten Formzylinder 33; 34 in zumindest einem Druckwerk 31; 32 der zweiten Druckeinheit 07; 17 sind auf dem jeweiligen Formzylinder 23; 24; 33; 34 bevorzugt in einem selben Muster derart angeordnet, sodass sich die vom ersten Formzylinder 23; 24 auf dem entlang des Transportpfades durch die Maschine 01; 01' geförderten Substrat 02 unter Verwendung des ersten Beschichtungsmittels 11 über die z. B. matrixartig angeordneten bildgebenden Elemente 39 bzw. Gruppen aufgedruckten Druckbildelemente 12 und die vom zweiten Formzylinder 33; 34 auf dem entlang des Transportpfades zur zweiten Druckeinheit 07; 17 geförderten Substrat 02 unter Verwendung des zweiten Beschichtungsmittels 13 über die z. B. matrixartig angeordneten bildgebenden Elemente 39 bzw. Gruppen bildgebender Elemente 39 aufgedruckten Druckbildelemente 14 bzw. Gruppen Druckbildelemente 14 von zumindest sämtlich überlappen, insbesondere die ersten zumindest nicht über die zweiten Druckbildelemente 12; 14 hinausragen, bevorzugt sich die ersten und das zweiten Druckbildelement 12; 14 jeweils miteinander in Deckung befinden. Dabei ist die bezüglich des Seiten- und Umfangsregisters korrekte relative axiale und Drehwinkellage zwischen erstem und zweitem Formzylinder 23; 24, 33; 34 im Transportpfad als gegeben vorausgesetzt bzw. hergestellt.

In einer vorteilhaften Ausführungsform sind ein, der oder die Formzylinder 23; 24 , insbesondere Siebdruckzylinder 23; 24, der eines oder mehrerer Druckwerke 21; 22 der ersten Druckeinheit 06 und ein, der oder die Formzylinder 33; 34, insbesondere Siebdruckzylinder 33; 34, eines oder mehrerer Druckwerke 31; 32 der zweiten Druckeinheit 07 in zumindest einer Betriebssituation, z. B. zumindest im Rahmen des Rüstens, Stoppens und/oder (Wieder-)Anfahrens des Druckwerkes 21; 22; 31; 32 bzw. der Druckmaschine, bevorzugt jedoch auch während eines Produktionsbetriebes, mechanisch unabhängig voneinander rotatorisch angetrieben, bevorzugt jeweils durch einen vom jeweils zusammenwirkenden Gegendruckzylinder mechanisch unabhängigen Motor, z. B. elektromotorischen Einzelantrieb, rotatorisch angetrieben bzw. antreibbar. Ggf. können dieser jedoch unabhängig voneinander, jedoch zusammen mit dem jeweils zusammenwirkenden Gegendruckzylinder 28; 38 angetrieben sein. Mit diesem mechanisch unabhängigen Antrieb kann beispielsweise in besonders einfacher Weise ein Umfangsregister zwischen den beiden korrespondierenden Druckbildelementen gestellt werden und/oder eine Rüst- und/oder Stillstandswinkellage der voneinander unabhängig angetriebenen Formzylinder 23; 24; 33; 34, insbesondere Siebdruckzylinder 23; 24; 33; 34, unabhängig voneinander angefahren werden. Grundsätzlich können diese Einzelantriebe als Rüstantriebe zusätzlich zu einer trennbaren Antriebskopplung zu einem mehrere Komponenten der jeweiligen Druckeinheit 06; 07 oder mehrerer Druckeinheiten 056; 07 im Produktionsbetrieb antreibenden Hauptantrieb vorgesehen sein. In einer besonders vorteilhaften Ausführung sind diese Einzelantriebe jedoch dazu eingerichtet und vorgesehen, die betreffenden Formzylinder 23; 24; 33; 34 auch im Produktionsbetrieb mechanisch unabhängig voneinander, bevorzugt auch mechanisch unabhängig vom jeweiligen Gegendruckzylinder 28; 38, rotatorisch anzutreiben. Vor oder während des Anfahrens der Maschine wird zumindest einer der beiden unabhängig voneinander angetriebenen Formzylinder 23; 24; 33; 34 und/oder vor oder während des Zuschalten eines der Druckwerke 21; 22; 31; 32 wird zumindest der zugehörige Formzylinder 23; 24; 33; 34 auf eine zur Maschinenphasenlage synchrone Sollwinkellage aufsynchronisiert, d. h. zunächst mit einer gegenüber der Maschinengeschwindigkeit niedrigeren oder höheren Drehgeschwindigkeit betrieben, bis er die zur Maschinenphasenlage, d. h. zur Lage der durch die Druckmaschine geförderten Substratabschnitte, gewünschte oder erforderliche Relativwinkellage aufweist.

Die erste und die zweite Ausrichtvorrichtung 08; 18; 09; 19 umfassen jeweils wenigstens einen im Transportpfad liegenden magnetisch wirksamen Zylinder 41; 42, insbesondere Magnetzylinder 41; 42, über welchen in zumindest einem Drehwinkelbereich von mindestens 30°, bevorzugt mindestens 60° die Substratbogen 02 geführt und dabei die magnetischen Partikel des zuvor aufgetragenen, und noch nicht getrockneten Beschichtungsmittels 11; 13 entsprechend eines vom Magnetzylinder 41; 42 ausgehenden Verlaufsmusters von Magnetfeldlinien orientiert werden.

Der jeweilige Magnetzylinder 41; 42 weist im Bereich seines Außenumfangs eine Mehrzahl von ein Magnetfeld bewirkenden Elementen 43, kurz Magnetelementen 43, auf, welche einer Orientierung zumindest eines Teils der magnetischen oder magnetisierbaren Partikel des auf dem passierenden Bedruckstoff 02 aufgebrachten Beschichtungsmittels 11; 13 dienen. Die Magnetelemente 43 können durch Permanentmagnete mit oder ohne Gravur, durch Elektromagnete oder durch Kombinationen ein oder mehrerer Permanent- und/oder ein oder mehrerer Elektromagnete gebildet sein und werden unabhängig davon, ob es sich bei einem Magnetelement 43 um einen einzelnen oder eine Kombination aus mehreren Permanent- und/oder Elektromagneten handelt, im Folgenden teilweise auch kurz als "Magnete" 43 bezeichnet. Diese können entnehmbar und/oder um eine radial verlaufende Achse rotierbar und/oder bzgl. ihrer axialen und/oder Umfangslage einzeln oder in Gruppen justierbar an einem Zylindergrundkörper angeordnet sein und zusammen mit diesem den jeweiligen Magnetzylinder 41; 42 ausbilden.

Für den Fall der oben genannten Mehrzahl von Nutzen 04 je Substratabschnitt oder Bedruckstoff- bzw. Substratbogen 02 sind - z. B. matrixartig - im Umfang mehrere, z. B. mindestens vier, Reihen von jeweils mehreren, z. B. drei bis acht, insbesondere vier bis sieben, quer zur Transportrichtung T voneinander beabstandeter Magnetelemente 43 vorgesehen bzw. vorsehbar, die in Abwicklung mit dem durch die Maschine 01; 01' geförderten Substrat 02 vorzugsweise mit dem Muster der auf dem Substrat 02 mit Magnetfeldern zu beaufschlagenden, in der stromaufwärts nächsten Druckeinheit 06; 07, 16; 17 aufgetragenen Druckbildelemente 12; 14 korrespondieren bzw. zusammenfallen. Mit dem o. g. Fördern des Substrates 02 über den Magnetzylinder 41; 42 erfolgt ein Ausrichtungen bzw. Orientieren der Partikel mittels der durch die Magnetelemente 43 hervorgerufenen Magnetfeldlinien, ggf. auch durch das Substrat 02 hindurch.

Die vorzugsweise matrixartig auf einem oder dem ersten Magnetzylinder 41 der ersten Ausrichtvorrichtung 08; 18 angeordneten Magnete 43 und die auf einem oder dem zweiten Magnetzylinder 42 der zweiten Ausrichtvorrichtung 09; 19 sind am jeweiligen Umfang in einem selben Muster derart angeordnet, sodass sich die Wirkorte der Magnete 43 des ersten Magnetzylinders 41 und die Wirkorte der Magnete 43 des zweiten Magnetzylinders 42 zumindest sämtlich überlappen, bevorzugt sich im Wesentlichen jeweils miteinander in Deckung befinden. Dabei ist die bezüglich des Seiten- und Umfangsregisters korrekte relative axiale und Drehwinkellage zwischen erstem und zweitem Magnetzylinder 41; 42 im Transportpfad als gegeben vorausgesetzt bzw. hergestellt.

Die Magnetelemente 43 können - z. B. entsprechend dem Muster und der Anordnung der Nutzen 04 bzw. der bildgebenden Elemente 39 eines Formzylinders 23; 24; 33; 34 der stromaufwärts zunächst vorgeordneten Druckeinheit 06; 16; 07; 17 - in oder an mehreren, z. B. in drei bis acht, insbesondere in vier und sieben, axial voneinander beabstandeten und bevorzugt in axialer Richtung positionierbaren Ringelementen 44 angeordnet oder anordenbar sein, wobei in oder an diesen Ringelementen 44 wiederum jeweils mindestens ein, bevorzugt mehrere, z. B. zwischen zwei und zwölf, vorteilhaft zwischen fünf und zehn, Magnetelemente 43 in Umfangsrichtung hintereinander und bevorzugt in Umfangsrichtung positionierbar angeordnet oder anordenbar sind (siehe z. B. Fig. 10). Die Ringelemente 44 sind im Bereich ihres Außenumfangs beispielsweise durch umlaufende Abdeckungen 46, z. B. mit den Ringrippen einstückig verbundene Decken 46 oder aufgesetzte Deckbleche 46, geschlossen, in welchen z. B. Saugöffnungen 47 sowie nicht bezeichnete Aussparungen am jeweiligen Ort der Magnetelemente 43 vorgesehen sind (exemplarisch angedeutet für einen Teil des rechten Ringelementes 44 in Fig. 10). Alternativ kann ein axial über sämtliche Ringelemente 44 reichendes Deckblech vorgesehen sein, welches an den betreffenden Stellen die Aussparungen und/oder Saugöffnungen 47 umfasst. Die Saugöffnungen 47, insbesondere darunter liegende Saugkanäle, stehen mit einer Vakuumpumpe in Leitungsverbindung. So ist beispielsweise im Magnetzylinder 41; 42 eine zentral in axialer Richtung verlaufende Leitung vorgesehen, welche stirnseitig über eine Drehdurchführung 48 mit einer Unterdruckleitung bzw. Unterdruckquelle verbunden ist und zylinderseitig mit den Saugöffnungen 47 bzw. Saugkanälen in Leitungsverbindung stehen.

Der Magnetzylinder 41; 42 kann für den Fall bahnförmigen Substrates 02 ohne zusätzliche Haltemittel ausgeführt sein. Für den hier bevorzugten Fall bogenförmigen Substrates 02 sind am Umfang des Zylinders 41; 42 vorzugsweise Halteelemente 49, z. B. Greifer 49 einer sog. Greiferleiste, vorgesehen, durch welche ein über den Zylinder 41; 42 zu fördernder Substratbogen 02 mit seinem vorlaufenden Ende aufgenommen und während einer Rotation des Zylinder 41; 42 über einen Winkelbereich hinweg gehalten werden kann bzw. wird. Ein derartig ausgestalteter Magnetzylinder 41; 42 dient dabei gleichzeitig dem Transport des Substrates 02.

In einer besonders vorteilhaften Ausführungsform ist der erste und/oder der zweite Magnetzylinder 41; 42 derart zwischen Gestellwänden des Maschinengestells gelagert, sodass er - insbesondere ohne eine der Gestellwände zu entfernen - für einen Wechsel oder zur Ausführung von Rüstarbeiten entnehmbar ist. Dies meint jedoch ein von einem Zerlegen oder einer Demontage der betreffenden Baueinheit verschiedenes "plan-" oder "betriebsmäßiges" Entnehmen bzw. Wiedereinsetzen. Hierzu ist beispielsweise zumindest antriebsseitig eine drehsteife lösbare Verbindung zwischen Magnetzylinder 41; 42 bzw. Zylinderzapfen und einer sich anschließenden Antriebswelle vorgesehen, deren Trennstelle innerhalb der lichten Weite zwischen den Gestellwänden liegt Weiter umfasst die erste und die zweite Ausrichtvorrichtung 08; 18; 09; 19 jeweils wenigstens eine am Transportpfad hinter dem oder bevorzugt im Bereich des Magnetzylinders 41; 42 angeordnete Trocknungs- und/oder Aushärteeinrichtung 51; 52, z. B. einen insbesondere schmalbandiger Strahlungstrockner 51; 52 (wie z. B. UV-Trockner 51; 52), vorteilhaft LED-Trockner 51; 52, insbesondere UV-LED-Trockner 51; 52. Dieser ist bevorzugt derart am Transportpfad angeordnet, sodass er in Richtung Mantelfläche des wenigstens einen Magnetzylinders 41; 42 in einem Winkelbereich gerichtet ist, über welchen der Substratbogen 02 durch den Magnetzylinders 41; 42 gefördert wird. Vorzugsweise wirkt die Trocknungs- und/oder Aushärteeinrichtung 51; 52 auf eine Stelle in der zweiten Hälfte des über den Magnetzylinder 41; 42 verlaufenden Transportweges. Um ein unnötiges Erhitzen zu vermeiden, arbeitet die als Strahlungstrockner 51; 52 ausgeführte Trocknungs- und/oder Aushärteeinrichtung 51; 52 bevorzugt in einem schmalbandigen, die Härtung begünstigenden Wellenlängenbereich, z. B. in einem Wellenlängenband mit einer auf die Strahlungsleistung bezogenen spektralen Halbwertsbreite von höchstens 50 nm, bevorzugt höchstens 30 nm. Vorzugsweise liegt das Strahlungsmaximum bei einer Wellenlänge von 385 ± 25 nm, insbesondere 385 ± 15 nm.

Zumindest die der ersten Ausrichtvorrichtung 08; 18 zugeordnete Trocknungs- und/oder Aushärteeinrichtung 51, vorteilhafter Weise jedoch die den beiden Ausrichtvorrichtungen 08; 18; 09; 19 zugeordnete Trocknungs- und/oder Aushärteeinrichtung 51; 52 ist bzw. sind vorzugsweise derart ausgeführt und/oder eingerichtet, dass das Substrat 02 quer zur Transportrichtung T betrachtet lediglich abschnittsweise, d. h. in mehreren, z. B. in drei bis acht, insbesondere in vier bis sieben, voneinander beabstandeten Abschnitten in einander beabstandeten Spuren beaufschlagbar ist bzw. mit Strahlung beaufschlagt wird. Dabei korrespondiert die Lage der Spuren in der Maschine 01; 01'mit der axialen Lage der in Transportrichtung T verlaufenden Reihen von gedruckten bzw. zu druckenden Druckbildelementen 12; 14 bzw. korrespondiert bzw. fluchtet mit der axialen Lage der in Umfangsrichtung auf dem Formzylinder 23; 24; 33; 34 verlaufenden Reihen von bildgebenden Elementen 39 und/oder mit der axialen Lage der am zugeordneten Magnetzylinder 41; 42 vorgesehenen Reihen von Magnetelementen 43.

Dies kann in einer Ausführung dadurch erfolgen, dass die als Strahlungstrockner 51; 52 ausgeführte Trocknungs- und/oder Aushärteeinrichtung 51; 52 mehrere, beispielsweise eine Anzahl von drei bis acht, insbesondere vier bis sieben, voneinander beabstandete Strahlern 51.x; 52.x, z. B. Trocknerköpfen 51.x; 52.x, umfasst, welche jeweils eine einzelne oder eine Mehrzahl von einzelnen Strahlungsquellen, z. B. LEDs, aufweisen können. Vorzugsweise sind die oder zumindest ein Teil dieser Trocknerköpfe 51.x; 52.x quer zur Transportrichtung T verlagerbar und/oder in ihrem Abstand zueinander änderbar in oder an der Ausrichtvorrichtungen 08; 18; 09; 19 angeordnet. Dabei können - abhängig von der Spaltenzahl der Nutzen 04 können im Betrieb ein oder mehrere Trocknerköpfe 51.x; 52.x außer Betrieb, d. h. deaktiviert sein und beispielsweise in eine randseitige Parkposition verbracht sein.

In einer anderen vorteilhaften Ausführung ist das Substrat 02 in mehreren voneinander beabstandeten Abschnitten in einander beabstandeten Spuren beaufschlagbar, indem die als Strahlungstrockner 51; 52 ausgeführte Trocknungs- und/oder Aushärteeinrichtung 51; 52 eine über die Druckbreite reichendes ein- oder zweidimensionales Array von quer zur Transportrichtung T nebeneinander angeordneten Strahlungsquellen, z. B. LEDs, insbesondere UV-LEDs, umfasst, welche über Steuerungsmittel in voneinander beabstandeten Gruppen 51.y; 52.y entsprechend der zu beaufschlagenden Spuren aktivierbar sind, während zwischen diesen Gruppen 51.y; 52.y liegende Strahlungsquellen deaktiviert verbleiben. Vorzugsweise sind diese Gruppen 51.y; 52.y in ihrer Anzahl und/oder Lage und/oder Breite über das zugeordnete Steuermittel variierbar und/oder konfigurierbar.

Die der zweiten Ausrichtvorrichtung 09; 19 zugeordnete Trocknungs- und/oder Aushärteeinrichtung 52 kann grundsätzlich auch mit einem über die Substratbreite durchgehend wirksamem Strahler mit einer oder einer Mehrzahl von Strahlungsquellen ausgeführt sein.

Unabhängig von der Möglichkeit eines abschnittsweisen Trocknens oder vorteilhaft zusätzlich hierzu ist zumindest die erste oder beide der Ausrichtvorrichtungen 08; 18; 09; 19 in vorteilhafter Ausführung derart dimensioniert oder betrieben bzw. betreibbar, dass - abgestimmt auf die im Betrieb vorliegende Einwirkzeit - lediglich ein Teiltrocknen der der Beschichtungsmittelschicht, d. h. eines außenliegenden Teilschicht des zuvor aufgetragenen Beschichtungsmittels 11; 13 , getrocknet wird und damit im Wesentlichen die im späteren Bild- bzw. Sicherheitselement 03 wahrgenommenen oberflächennahen Partikel in ihrer Lage fixiert werden. Dabei liegt eine längenspezifische Strahlungsleistung z. B, bei höchstens 8 kW, insbesondere höchstens bei 6 kW, pro Meter Substratbreite, d. h. auf einen Meter Substratbreit des zu behandelnden Substrates 02 bezogen, wobei die Substratbreite die quer zur Transportrichtung T verlaufende Erstreckung des Substratbogens 02 meint.

Nicht nur, aber insbesondere für die Ausführungsform, in welcher der Magnetzylinder 41; 42 für einen Wechsel oder zur Ausführung von Rüstarbeiten entnehmbar ist, ist die zugeordnete Trocknungs- und/oder Aushärteeinrichtung 51; 52 plan- bzw. betriebsmäßig vom Magnetzylinder 41; 42 derart abstellbar, z. B. abschwenkbar, sodass sie im abgestellten Zustand auf der Seite der angestellten Trocknungs- und/oder Aushärteeinrichtung 51; 52 den Weg für eine gute Zugänglichkeit oder im Falle der plan- bzw. betriebsmäßigen Entnahmemöglichkeit den Weg hierfür freigibt.

Wie bereits oben erwähnt, liegt die erste Ausrichtvorrichtung 08; 18 im Transportpfad auf einer Förderstrecke 53 zwischen einer weiter stromaufwärtigen, hier als erste Druckeinheit 06; 16 bezeichneten Druckeinheit 06; 16 und einer weiter stromabwärtigen, hier als zweite Druckeinheit 07; 17 bezeichneten Druckeinheit 07; 17, während die zweite Ausrichtvorrichtung 09; 19 im Transportpfad auf einer Förderstrecke 54 stromabwärts der weiter stromabwärtigen, hier als zweite Druckeinheit 07; 17 bezeichneten Druckeinheit 07; 17 angeordnet ist. Dies gilt grundsätzlich für sämtliche oben genannten Ausführungen und Varianten zu den Druckeinheiten 06; 16; 07; 17, Druckwerken 21; 22; 31; 32, Ausrichtvorrichtungen 08; 18; 09; 19, Magnetzylindern 41; 42 und Trocknungs- und/oder Aushärteeinrichtung 51; 52, und unabhängig von der unten näher dargelegten konkreten Ausgestaltung oben genannter Förderstrecken 53; 54, bevorzugt jedoch in Kombination einer oder mehrere Ausführungen und/oder Varianten zu den Druckeinheiten 06; 16; 07; 17 und/oder Druckwerken 21; 22; 31; 32 und/oder Ausrichtvorrichtungen 08; 18; 09; 19 und/oder Magnetzylindern 41; 42 und/oder Trocknungs- und/oder Aushärteeinrichtung 51; 52 und/oder Ausgestaltungen einer oder beider der Förderstrecken 53; 54.

In einer ersten Ausführung der zwischen den Druckeinheiten 06; 07 liegenden Förderstrecke 53 (siehe beispielhaft Fig. 1 und Fig. 7) umfasst diese wenigstens eine auf umlaufenden Zugmitteln 58; 59 basierende Fördereinrichtung 56; 57, welche z. B. als sog. Kettengreifersystem 56; 57 ausgeführt ist. Dies umfasst vorzugsweise auf beiden Gestellseiten ein umlaufendes Zugmittel 58; 59, z. B. umlaufende Ketten 58; 59, welche quer zur Transportrichtung T verlaufende, hier nur exemplarisch an einer Stelle dargestellte Greiferleisten 67; 69 tragen. Durch die Greiferleisten 67; 69 sind an einem Aufnahmeort vorlaufende Enden von Substratbogen 02 greifbar, die Substratbogen 02 entlang des Transportpfades transportierbar und am Zielort an das nachfolgende Förder- oder Aufnahmemittel abgebbar. Vorzugsweise befindet sich zumindest im Bereich des Aufnahmeortes für den Substratbogen 02, z. B. von einem Förder- oder Aufnahmemittel der ersten Druckeinheit 06 oder der ersten Aufnahmevorrichtung 08, und im Bereich der Abgabe des Substratbogens 02 an das nachfolgende Förder- oder Aufnahmemittel, z. B. an Förder- oder Aufnahmemittel der ersten Ausrichtvorrichtung 08 bzw. an Förder- oder Aufnahmemittel der zweite Druckeinheit 07, jeweils ein Kettenrad 61; 62; 63; 64, auch Kettengreiferrad genannt.

In einer - z. B. hinsichtlich einer modulhaften Bauweise - vorteilhaften Ausgestaltung der ersten Ausführung ist sowohl im Förderstreckenabschnitt 53.1 zwischen erster Druckeinheit 06 und erster Ausrichtvorrichtung 08, als auch im Förderstreckenabschnitt 53.2 zwischen erster Ausrichtvorrichtung 08 und zweiter Druckeinheit 07 eine derartige, auf einem umlaufenden Zugmittel 58; 59 basierende Fördereinrichtung 56; 57 vorgesehen. Dabei werden die Substratbogen 02 beispielsweise im Bereich eines ersten Kettenrades 61 direkt vom Gegendruckzylinder 28 der ersten Druckeinheit 06 bzw. von an dessen Umfang vorgesehenen Haltemitteln 66 durch die am Zugmittel 58; 59 mitgeführten Greiferleisten 67 übernommen, über die umlaufenden Zugmittel 58; 59 zur ersten Ausrichtvorrichtung 08 transportiert, und dort im Bereich eines zweiten Kettenrades 62 direkt an den einzigen oder ersten Magnetzylinder 42 bzw. an die am Umfang vorgesehene Haltemittel 49 übergeben. Vom einzigen oder letzten Magnetzylinder 41 der ersten Ausrichtvorrichtung 08 bzw. dessen Kettenrades 62 werden die Substratbogen 02 im Bereich eines dritten Kettenrades 63 durch Greiferleisten 69 des zweiten Fördereinrichtung 57; 56 übernommen und über die umlaufenden Zugmittel 59 zur zweiten Druckeinheit 07 transportiert, wo sie im Bereich eines vierten Kettenrades 64 ggf. einem vorgelagerten Transportzylinder oder aber bevorzugt direkt dem Gegendruckzylinder 38 der zweiten Druckeinheit 07 bzw. an im Bereich seines Umfangs vorgesehene Haltemittel 68 übergeben werden.

Beispielsweise umfasst in Verbindung mit dieser ersten Ausführung der ersten Förderstrecke 53 sowohl die erste als auch zweite Druckeinheit 06; 07 zwei Druckwerke 23; 24; 33, 34.

Die zweite Förderstrecke 54 kann in einem ersten und/oder zweiten Förderstreckenabschnitt 54.1; 54.2 grundsätzlich auf eine sukzessive Übergabe zwischen Zylindern und Trommeln basierend ausgebildet sein. In hier dargestellter Ausführung ist jedoch auch diese Förderstrecke 54 mit wenigstens einer auf umlaufenden Zugmitteln 73; 74, insbesondere Ketten 73; 74, basierenden Fördereinrichtung 71; 72 ausgeführt, welche wie oben übernahme- und übergabeseitige Kettenräder 76; 77; 78; 79 sowie hier jedoch nicht dargestellte Greiferleisten umfasst. Vorzugsweise ist sowohl im Förderstreckenabschnitt 54.1 zwischen zweiter Druckeinheit 07 und zweiter Ausrichtvorrichtung 09, als auch im Förderstreckenabschnitt 54.2 zwischen zweiter Ausrichtvorrichtung 09 und Produktaufnahme 27 eine derartige, auf umlaufenden Zugmitteln 73; 74 basierende Fördereinrichtung 71; 72 vorgesehen. Für den Transport von der zweiten Druckeinheit 07 zur Ausrichtvorrichtung 09 und von dieser zur Produktaufnahme 27 über die jeweiligen Kettenräder 76; 77; 78; 79 und ebenfalls am Magnetzylinder 42 der zweiten Ausrichtvorrichtung 09 vorgesehenen Haltemittel 49 gilt obigen entsprechend mit dem Unterschied, dass die Substratbogen 02 endseitig des zweiten Förderstreckenabschnitt 54.2 z. B. noch vor dem endseitigen Kettenrad 79 auf einem Stapel abgelegt oder an ein eingangsseitig der Produktaufnahme 27 vorgeordneten Transportzylinder, z. B. einen Kühlzylinder oder ein Inspektionszylinder, abgegeben werden.

In einer zweiten Ausführung für den ersten Förderstreckenabschnitt 53 zwischen den beiden Druckeinheiten 16; 17 ist in zumindest einem, bevorzugt in beiden der Förderstreckenabschnitte 53.1; 53.2 ein auf eine sukzessive Übergabe zwischen Transportzylindern und/oder -trommeln basierende Fördereinrichtung 81; 82 vorgesehen (siehe z. B. Fig. 2 und Fig. 8).

Hierzu ist zwischen dem Gegendruckzylinder 28 der ersten Druckeinheit 16 und dem ersten oder einzigen Magnetzylinder 41 der ersten Ausrichtvorrichtung 18 sowie zwischen dem letzten oder einzigen Magnetzylinder 41 der ersten Ausrichtvorrichtung 18 und der zweiten Druckeinheit 17 jeweils mindestens ein rotierender Transportkörper 83; 84, z. B. Zylinder oder Trommel 83; 84, insbesondere Transportzylinder oder -trommel 83; 84, mit jeweiligen Haltemitteln 86; 87 am Umfang, z. B. Greiferleisten 86; 87, vorgesehen. Vorteilhaft ist dies jeweils eine ungerade Anzahl, vorzugsweise jeweils genau ein Transportkörper 83; 84.

Dabei werden die Substratbogen 02 z. B. vom - bevorzugt dreifachgroßen und drei Haltemittel 66 am Umfang umfassenden - Gegendruckzylinder 28 der ersten Druckeinheit 16 bzw. von an dessen Umfang vorgesehenen Haltemitteln 66 an Haltemittel 86 eines sich stromabwärts direkt anschließenden rotierenden Transportkörpers 83 übergeben und von diesem z. B. mittelbar über weitere Transportelemente oder bevorzugt direkt an an den einzigen oder ersten Magnetzylinder 42 bzw. an am Umfang vorgesehene Haltemittel 49 übergeben. Nach Umlaufen des oder der Magnetzylinder 41 der ersten Ausrichtvorrichtung 18 werden die Substratbogen 02 z. B. vom - bevorzugt einfachgroßen und ein Haltemittel 49 am Umfang umfassenden - letzten oder einzigen Magnetzylinder 41 der ersten Ausrichtvorrichtung 18 bzw. vom an dessen Umfang vorgesehenen Haltemittel 49 an Haltemittel 87 eines sich stromabwärts direkt anschließenden rotierenden Transportkörpers 84 übergeben und von diesem z. B. mittelbar über weitere Transportelemente oder bevorzugt direkt an den - bevorzugt dreifachgroßen und drei Haltemittel 68 am Umfang umfassenden - Gegendruckzylinder 38 der zweiten Druckeinheit 17 bzw. von an dessen Umfang vorgesehene Haltemitteln 68 übergeben (siehe z. B. Fig. 2 und Fig. 8).

In einer vorzuziehenden Ausführung ist beidseitig der ersten Ausrichtvorrichtung 18 als Fördereinrichtung 71; 72 jeweils lediglich ein, jedoch vorzugsweise doppeltgroßer Transportkörper 83; 84, z. B. als Tramsportzylinder 83; 84 oder Transporttrommel 83; 84, vorgesehen.

Die stromabseitig der zweiten Druckeinheit 17 liegende und die zweite Ausrichtvorrichtung 19 beinhaltende Förderstrecke 54 kann grundsätzlich ebenfalls beidseitig der Ausrichtvorrichtung 19 auf einer Übergabe zwischen Zylindern und Trommeln basierend ausgebildet sein oder aber - wie im obigen Beispiel beschrieben - zwei auf umlaufende Zugmitteln 73; 74 basierende Fördereinrichtung 71; 72 umfassen (siehe z. B. Fig. 2 und Fig. 8).

Beispielsweise umfasst in Verbindung mit dieser zweiten Ausführung der ersten Förderstrecke 53 die erste Druckeinheit 16 lediglich ein Druckwerke 23.

In einer z. B. hinsichtlich der Bogenübergabeanzahl vorteilhaften Abwandlung o. g., auf umlaufenden Zugmitteln 58; 59; 73; 74 basierenden Ausgestaltung der ersten und/oder zweiten Förderstrecke 53; 54 können die beiden Förderstreckenabschnitte 53.1; 53.2; 54.1; 54.2 dieser Förderstrecke 53; 54 durch lediglich eine durchgehende, auf umlaufenden Zugmitteln 58; 59; 73; 74 basierenden Fördereinrichtung 56; 71 ausgeführt sein, wobei der oder die Magnetzylinder 41; 42 der betreffenden Ausrichtvorrichtung 08; 18; 09; 19 z. B. mit stirnseitig zugeordneten Kettenrädern für ein Umführen der Zugmitteln 58; 59; 73; 74 und/oder mit axial verlaufenden Ausnehmungen für ein Eintauchen der Greiferleisten ausgebildet ist bzw. sind.

In weiteren, hier nicht explizit dargelegten Ausführungen für die Ausgestaltung der Förderstrecken 53; 54, könnten für spezielle Anforderungsprofile grundsätzlich auch gemischte Varianten vorgesehen sein: So kann in einer Abwandlung beispielsweise der erste oder zweite Förderstreckenabschnitt 53.1; 53.2 der ersten Förderstrecke 53 wie im ersten Ausführungsbeispiel beschrieben durch eine auf ein umlaufendes Zugmittel basierende Fördereinrichtung realisiert sein, während der andere wie im zweiten Ausführungsbeispiel beschrieben als ein auf sukzessive Übergabe zwischen rotierenden Transportkörpern 83; 84 beruhend ausgeführt ist. Ebenso kann der erste oder zweite Förderstreckenabschnitt 54.1; 54.2 der zweiten Förderstrecke 54 wie im ersten Ausführungsbeispiel dargelegt durch eine auf ein umlaufendes Zugmittel basierende Fördereinrichtung realisiert sein, während der andere wie im zweiten Ausführungsbeispiel beschrieben als ein auf sukzessive Übergabe zwischen rotierenden Transportkörpern 83; 84 beruhend ausgeführt ist. Auch kann die erste oder die zweite Förderstrecke 53; 54 in vorbeschriebener Weise mit einer über beide Förderstreckenabschnitte 53.1; 53.2; 54.1; 54.2 durchgehenden Fördereinrichtung 56; 71 ausgeführt sein, während die andere der Förderstrecken 53; 54 geteilt in einer oben genannten Art, beide auf Zugmittel oder auf Transportkörper basierend oder gemischt, ausgebildet sein kann.

Für den Fall, dass in einer Druckeinheit 06; 16; 07; 17 zwei Druckwerke 23; 24; 33; 34 vorgesehen sind, kann in einer vorteilhaften Weiterbildung im Transportpfad zwischen den beiden Druckstellen der betreffenden Druckeinheit 06; 16; 07; 17 eine auf die erste Seite eines durch die Druckeinheit 04 zu fördernden Bedruckstoffs 02 gerichtete Trocknungs- und/oder Aushärteeinrichtung 88; 89, z. B. ein insbesondere schmalbandiger Strahlungstrockner 88; 89 (wie z. B. UV-Trockner 88; 89), vorteilhaft LED-Trockner 88; 89, insbesondere UV-LED-Trockner 88; 89 vorgesehen sein.

In einer ebenfalls vorteilhaften Weiterbildung der Druckmaschine 01; 01' ist stromabwärts der zweiten Ausrichtvorrichtung 09; 19 eine durchgehend über die gesamte Substratbreite wirksame Trocken- und/oder Aushärteeinrichtung 36, z. B. ein Strahlungstrockner 36, insbesondere UV-Trockner 36 für ein Durchtrocknen der auf das Substrat 02 aufgebrachten Beschichtungsmittel 11; 13 vorgesehen.

Besonders in Verbindung mit einer mehrere Stapelplätze umfassenden Stapelauslage 27 ist in vorteilhafter Weiternildung im Transportpfad stromabwärts der zweiten Ausrichtvorrichtung 09; 19 eine Inspektionsvorrichtung 37 vorgesehen, die z. B. im Auflichtverfahren arbeitet und neben einer auf den Transportpfad gerichteten Lichtquelle eine auf deren Auftreffstelle im Transportpfad gerichtete Kamera umfasst. Als schadhaft oder als ein fehlerhaftes Druckbild erachtete Substratbogen 02" können dann als Makulatur 02" auf einem der Stapel gesammelt werden, während sog. Gutbogen auf einem anderen Stapel abgelegt werden.

### Bezugszeichenliste

- .01: Maschine zur Erzeugung optisch variabler Bildelemente, Druckmaschine, Rotationsdruckmaschine, Wertpapierdruckmaschine
- 01': Maschine zur Erzeugung optisch variabler Bildelemente, Druckmaschine, Rotationsdruckmaschine, Wertpapierdruckmaschine
- 02: Substrat, Bedruckstoff, Bedruckstoffbogen, Substratbogen
- 02': Substratbogen, behandelt, Zwischenprodukt
- 02": Substratbogen, schadhaft, Makulatur
- 03: Bildelement, Sicherheitselement
- 04: Nutzen, Druckbild, Wertpapier, Banknote
- 05: -
- 06: Auftrageinrichtung, erste, Druckeinheit, Flexodruckeinheit, Siebdruckeinheit
- 07: Auftrageinrichtung, zweite, Druckeinheit, Flexodruckeinheit, Siebdruckeinheit
- 08: Vorrichtung zum Ausrichtung magnetischer Partikel in Bildelementen, Ausrichtvorrichtung
- 09: Vorrichtung zum Ausrichtung magnetischer Partikel in Bildelementen, Ausrichtvorrichtung
- 10: -
- 11: Beschichtungsmittel, Druckfarbe, Lack
- 12: Druckbildelement, erstes
- 13: Beschichtungsmittel, Druckfarbe, Lack
- 14: Druckbildelement, zweites
- 15: -
- 16: Auftrageinrichtung, erste, Druckeinheit, Flexodruckeinheit, Siebdruckeinheit
- 17: Auftrageinrichtung, zweite, Druckeinheit, Flexodruckeinheit, Siebdruckeinheit
- 18: Vorrichtung zum Ausrichtung magnetischer Partikel in Bildelementen, Ausrichtvorrichtung
- 19: Vorrichtung zum Ausrichtung magnetischer Partikel in Bildelementen, Ausrichtvorrichtung
- 20: -
- 21: Druckwerk, Flexodruckwerk, Siebdruckwerk
- 22: Druckwerk, Flexodruckwerk, Siebdruckwerk
- 23: Zylinder, Formzylinder, Siebdruckzylinder
- 24: Zylinder, Formzylinder, Siebdruckzylinder
- 25: -
- 26: Bedruckstoffvorlage, Bogenanleger
- 27: Produktaufnahme, Stapelauslage
- 28: Gegendruckzylinder
- 29: -
- 30: -
- 31: Druckwerk, Flexodruckwerk, Siebdruckwerk
- 32: Druckwerk, Flexodruckwerk, Siebdruckwerk
- 33: Zylinder, Formzylinder, Siebdruckzylinder
- 34: Zylinder, Formzylinder, Siebdruckzylinder
- 35: -
- 36: Trocken- und/oder Aushärteeinrichtung, Strahlungstrockner, UV-Trockner
- 37: Inspektionsvorrichtung
- 38: Gegendruckzylinder
- 39: Element, bildgebend, Drucksujet
- 40: -
- 41: Zylinder, Magnetzylinder
- 42: Zylinder, Magnetzylinder
- 43: Element, Magnetelement, Magnet
- 44: Ringelement
- 45: -
- 46: Abdeckung, Decke, Deckblech
- 47: Saugöffnung
- 48: Drehdurchführung
- 49: Halteelement, Greifer
- 50: -
- 51: Trocknungs- und/oder Aushärteeinrichtung, Strahlungstrockner, UV-Trockner, LED-Trockner, UV-LED-Trockner
- 51.x: Strahler, Trocknerkopf
- 51.y: Gruppe
- 52: Trocknungs- und/oder Aushärteeinrichtung, Strahlungstrockner, UV-Trockner, LED-Trockner, UV-LED-Trockner
- 52.x: Strahler, Trocknerkopf
- 52.y: Gruppe
- 53: Förderstrecke
- 53.1: Förderstreckenabschnitt
- 53.2: Förderstreckenabschnitt
- 54: Förderstrecke
- 53.3: Förderstreckenabschnitt
- 53.4: Förderstreckenabschnitt
- 55: -
- 56: Fördereinrichtung, Kettengreifersystem
- 57: Fördereinrichtung, Kettengreifersystem
- 58: Zugmittel, Kette
- 59: Zugmittel, Kette
- 60: -
- 61: Kettenrad
- 62: Kettenrad
- 63: Kettenrad
- 64: Kettenrad
- 65: -
- 66: Haltemittel
- 67: Greiferleiste
- 68: Haltemittel
- 69: Greiferleiste
- 70: -
- 71: Fördereinrichtung
- 72: Fördereinrichtung
- 73: Zugmittel, Kette
- 74: Zugmittel, Kette
- 75: -
- 76: Kettenrad
- 77: Kettenrad
- 78: Kettenrad
- 79: Kettenrad
- 80: -
- 81: Fördereinrichtung
- 82: Fördereinrichtung
- 83: Transportkörper, Zylinder, Trommel, Transportzylinder, Transporttrommel
- 84: Transportkörper, Zylinder, Trommel, Transportzylinder, Transporttrommel
- 85: -
- 86: Haltemittel, Greiferleiste
- 87: Haltemittel, Greiferleiste
- 88: Trocknungs- und/oder Aushärteeinrichtung, Strahlungstrockner, UV-Trockner, LED-Trockner, UV-LED-Trockner
- 89: Trocknungs- und/oder Aushärteeinrichtung, Strahlungstrockner, UV-Trockner, LED-Trockner, UV-LED-Trockner
- T: Transportrichtung

## Patentansprüche

1. Vorrichtung zur Herstellung von Sicherheitselementen (03) auf einem Substrat (02)
- mit einem ersten Druckwerk (21; 22), durch welches entlang eines Transportpfades gefördertes Substrat (02) unter Verwendung eines ersten, magnetische Partikel enthaltenden Beschichtungsmittels (11) mit einer Mehrzahl von einander beabstandeten ersten Druckbildelementen (12) bedruckbar ist und/oder bedruckt wird,
- mit einem zweiten Druckwerk (31; 32), durch welches das Substrat (02) mit einander beabstandeten zweiten Druckbildelementen (14; 12) unter Verwendung eines zweiten, magnetische Partikel enthaltenden Beschichtungsmittels (13) bedruckbar ist und/oder bedruckt wird,
- mit einem ersten im Transportpfad stromabwärts des ersten Druckwerks (21; 22) angeordneten Magnetzylinder (41), welcher am Umfang magnetische Elemente (43) zur Ausrichtung von magnetischen Partikeln umfasst,
- mit einer dem ersten Magnetzylinder (41) zu- oder im Transportpfad nachgeordneter ersten Trocknungs- und/oder Aushärteeinrichtung (51), durch welche das magnetische Partikel enthaltende Beschichtungsmittel (11) der durch das erste Druckwerk (21; 22) gedruckten ersten Druckbildelemente (12) zumindest oberflächlich und/oder wenigstens zu je einem Teil getrocknet und/oder gehärtet wird oder werden kann,
- mit einem im Transportpfad stromabwärts des ersten Magnetzylinders (41) angeordneten zweiten Magnetzylinder (42), welcher ebenfalls magnetische Elemente (43) zur Ausrichtung von magnetischen Partikeln umfasst,
- und mit einer zweiten Trocknungs- und/oder Aushärteeinrichtung (52),
- wobei die Magnetelemente (43) des ersten Magnetzylinders (41) und/oder des zweiten Magnetzylinders (42) bezüglich ihrer axialen und/oder Umfangslage einzeln oder in Gruppen justierbar an einem Zylindergrundkörper angeordnet sind,
**dadurch gekennzeichnet,**
- **dass** die zweite Trocknungs- und/oder Aushärteeinrichtung (52) im Transportpfad dem zweiten Magnetzylinders (42) zu- oder nachgeordnet ist,
- **dass** mittels der zweiten Trocknungs- und/oder Aushärteeinrichtung (52) zumindest das Beschichtungsmittel (13) der Mehrzahl von einander beabstandeten zweiten, auf das Substrat (02) aufgedruckten Druckbildelemente (14) zumindest oberflächlich und/oder wenigstens zu je einem Teil getrocknet und/oder gehärtet wird und/oder werden kann,
- **dass** das zweite Druckwerk (31; 32) im Transportpfad zwischen erstem und zweitem Magnetzylinder (41; 42) vorgesehen ist,
- und **dass** die erste und/oder die zweiten Trocknungs- und/oder Aushärteeinrichtung (51; 52) ausgeführt ist, entlang des Transportpfades gefördertes Substrat (02) in mehreren voneinander axial beabstandeten und in ihrem Abstand variierbaren Spuren zu beaufschlagen.

2. Vorrichtung nach Anspruch 1, **dadurch gekennzeichnet, dass** die dem ersten und/oder die dem zweiten Magnetzylinder (41; 42) zu oder nachgeordnete Trocknungs- und/oder Aushärteeinrichtung (51; 52) ausgebildet ist, um vorbeigefördertes Substrat (02) quer zur Transportrichtung (T) betrachtet abschnittsweise, d. h. in mehreren einander beabstandeten Spuren mit Strahlung zu beaufschlagen.

3. Vorrichtung nach Anspruch 1 oder 2, **dadurch gekennzeichnet, dass** die dem ersten und/oder die dem zweiten Magnetzylinder (41; 42) zu oder nachgeordnete Trocknungs- und/oder Aushärteeinrichtung (51; 52) derart am Transportpfad angeordnet ist, sodass sie mit ihrer Wirkung in Richtung Mantelfläche des betreffenden Magnetzylinders (41; 42) in einem Winkelbereich gerichtet ist, über welchen das Substratbogen (02) auf dem Magnetzylinder (41; 42) aufliegend gefördert wird.

4. Vorrichtung nach Anspruch 1, 2 oder 3, **dadurch gekennzeichnet, dass** bildgebende Elemente (39) oder Gruppen bildgebender Elemente (39) am Umfang eines Formzylinders (23; 24) des ersten Druckwerks (21; 22) und bildgebenden Elemente (39) oder Gruppen bildgebender Elemente (39) am Umfang eines Formzylinders (33; 34) des zweiten Druckwerks (31; 32) auf dem jeweiligen Formzylinder (23; 24; 33; 34) in einem selben Muster derart angeordnet sind, sodass sich die durch das erste Druckwerk (21; 22) unter Verwendung des ersten Beschichtungsmittels (11) aufgedruckten Druckbildelemente (12) oder Gruppen von Druckbildelemente (12) und die stromabwärts durch das zweite Druckwerk (31; 32) unter Verwendung des zweiten Beschichtungsmittels (13) aufgedruckten Druckbildelemente (14) oder Gruppen von Druckbildelemente (14) sämtlich paarweise zumindest überlappen.

5. Vorrichtung nach Anspruch 1, 2, 3 oder 4, **dadurch gekennzeichnet, dass** ein Formzylinder (23; 24) des ersten Druckwerks (21; 22) und/oder ein Formzylinder (33; 34) des zweiten Druckwerks (31; 32) am Umfang in mehreren axial verlaufenden Reihen und mehreren in Umfangsrichtung verlaufenden Spalten matrixartig angeordnete bildgebende Elemente (39) oder Gruppen bildgebender Elemente (39) umfasst.

6. Vorrichtung nach Anspruch 4 oder 5, **dadurch gekennzeichnet, dass** der erste Magnetzylinder (41) ein zum Muster der bildgebenden Elemente (39) oder Gruppen bildgebender Elemente (39) des Formzylinders (23; 24) des ersten Druckwerks (21; 22) korrespondierendes Muster von Magnetelementen (43) am Umfang aufweist und/oder der zweite Magnetzylinder (42) ein zum Muster der bildgebenden Elemente (39) oder Gruppen bildgebender Elemente (39) des Formzylinders (33; 34) des zweiten Druckwerks (31; 32) korrespondierendes Muster von Magnetelementen (43) am Umfang aufweist.

7. Vorrichtung nach Anspruch 2 und nach einem der Ansprüche 4, 5 oder 6, **dadurch gekennzeichnet, dass** die einander beabstandeten aktiven Spuren der abschnittsweise wirksamen Trocknungs- und/oder Aushärteeinrichtung (51; 52) in axialer Lage mit am Formzylinder (23; 24; 33; 34) in Umfangsrichtung verlaufenden Spalten von bildgebenden Elementen (39) oder Gruppen bildgebender Elemente (39) und/oder mit einer Anzahl der quer zur Transportrichtung auf dem Substrat (02) herzustellenden Nutzen (04) korrespondieren.

8. Vorrichtung nach Anspruch 1, 2, 3, 4, 5, 6 oder 7, **dadurch gekennzeichnet, dass** das erste Druckwerk (21; 22) und das zweite Druckwerk (31; 32) über eine das Substrat (02) in Form von einzelnen Substratbogen (02) transportierende und über den ersten Magnetzylinder (41) führende erste Förderstrecke (53) miteinander gekoppelt sind.

9. Vorrichtung nach Anspruch 1, 2, 3, 4, 5, 6, 7 oder 8, **dadurch gekennzeichnet, dass** das jeweilige Druckwerk (21; 22; 31; 32) als bildgebenden Zylinder (23; 24; 33; 34) einen Formzylinder (23; 24; 33; 34) mit einer Vielzahl von bildgebenden Elementen (39) oder Gruppen von bildgebenden Elementen (39) am Umfang umfasst, welche auf einer der Druckbildlänge entsprechenden Umfangslänge matrixartig in mehreren quer zur Transportrichtung (T) äquidistant voneinander beabstandeten Spalten und auf einer der Druckbildbreite entsprechenden Zylinderbreite in mehreren in Transportrichtung (T) äquidistant voneinander beabstandeten Zeilen angeordnet sind, wobei die matrixartig angeordneten bildgebenden Elemente (39) oder Gruppen bildgebender Elemente (39) auf einem ersten Formzylinder (23; 24) in zumindest einem ersten Druckwerk (21; 22) einer ersten Druckeinheit (06; 16) und die bildgebenden Elemente (39) oder Gruppen bildgebender Elemente (39) auf einem zweiten Formzylinder (33; 34) in zumindest einem Druckwerk (31; 32) einer zweiten Druckeinheit (07; 17) auf dem jeweiligen Formzylinder (23; 24; 33; 34) in einem selben Muster derart angeordnet sind, sodass sich die vom ersten Formzylinder (23; 24) auf dem entlang des Transportpfades durch die Maschine (01; 01') geförderten Substrat (02) unter Verwendung des ersten Beschichtungsmittels (11) über die matrixartig angeordneten bildgebenden Elemente (39) bzw. Gruppen aufgedruckten Druckbildelemente (12) und die vom zweiten Formzylinder (33; 34) auf dem entlang des Transportpfades zur zweiten Druckeinheit (07; 17) geförderten Substrat (02) unter Verwendung des zweiten Beschichtungsmittels (13) über die matrixartig angeordneten bildgebenden Elemente (39) oder Gruppen bildgebender Elementen (39) aufgedruckten Druckbildelemente (14) oder Gruppen von Druckbildelementen (14) zumindest sämtlich überlappen.

10. Vorrichtung nach Anspruch 1, 2, 3, 4, 5, 6, 7, 8 oder 9, **dadurch gekennzeichnet, dass** der erste und/oder zweite Magnetzylinder (41; 42) derart zwischen Gestellwänden des Maschinengestells gelagert ist, sodass er für einen Wechsel oder zur Ausführung von Rüstarbeiten planmäßig entnehmbar ist.

11. Druckmaschine (01; 01') zur Inline-Herstellung von Sicherheitselementen (03) auf Substrat (02)
- mit einer Bedruckstoffvorlage (26), aus welcher das Substrat (02) der Bearbeitung in der Druckmaschine (01; 01') zugeführt wird,
- mit einer eine Bearbeitungsstrecke ausbildenden Vorrichtung zur Bearbeitung des Substrates (02) umfassend
- ein erstes Druckwerk (21; 22), durch welches entlang eines Transportpfades gefördertes Substrat (02) mit einem ersten, magnetische Partikel enthaltendes Beschichtungsmittel (11) mit einer Mehrzahl von einander beabstandeten ersten Druckbildelementen (12) bedruckbar ist,
- eine erste, als erster Magnetzylinder (41) ausgebildete und im Transportpfad stromabwärts des ersten Druckwerks (21; 22) angeordnete Ausrichtvorrichtung (08; 18), welcher am Umfang magnetische Elemente (43) umfasst, durch welche im ersten Beschichtungsmittel (11) enthaltene Partikel ausgerichtet werden können,
- eine erste, dem ersten Magnetzylinder (41) zu- oder im Transportpfad nachgeordnete Trocknungs- und/oder Aushärteeinrichtung (51), durch welche das magnetische Partikel enthaltende Beschichtungsmittel (11) der durch das erste Druckwerk (21; 22) gedruckten ersten Druckbildelemente (12) zumindest oberflächlich und/oder wenigstens zu je einem Teil getrocknet und/oder gehärtet werden kann,
- ein zweites Druckwerk (31; 32), durch welches das Substrat (02) stromabwärts der ersten Trocknungs- und/oder Aushärteeinrichtung (51) mit einem zweiten, magnetische Partikel enthaltenden Beschichtungsmittel (13) mit einander beabstandeten zweiten Druckbildelementen (14) bedruckbar ist,
- eine zweite, als zweiter Magnetzylinder (42) ausgebildete Ausrichtvorrichtung (09; 19), welcher ebenfalls magnetische Elemente (43) umfasst,
- eine zweite Trocknungs- und/oder Aushärteeinrichtung (52),
- wobei die Magnetelemente (43) des ersten Magnetzylinders (41) und/oder des zweiten Magnetzylinders (42) bezüglich ihrer axialen und/oder Umfangslage einzeln oder in Gruppen justierbar an einem Zylindergrundkörper angeordnet sind,
- und mit einer stromabwärtigen Produktaufnahme (27) zur Aufnahme des in der Druckmaschine bearbeiteten Substrates (02),
**dadurch gekennzeichnet,**
- **dass** das zweite Druckwerk (31; 32) der ersten Trocknungs- und/oder Aushärteeinrichtung (51) nachgeordnet ist,
- **dass** durch den zweiten Magnetzylinder (42) im zweiten Beschichtungsmittel (13) enthaltene Partikel ausgerichtet werden können,
- **dass** die zweite Trocknungs- und/oder Aushärteeinrichtung (52) dem zweiten Magnetzylinders (42) im Transportpfad zu- oder nachgeordnet ist und dass durch diese zumindest das Beschichtungsmittel (13) der zweiten Druckbildelemente (14) zumindest oberflächlich und/oder wenigstens zu je einem Teil getrocknet und/oder gehärtet werden kann,
- und **dass** die erste und/oder die zweiten Trocknungs- und/oder Aushärteeinrichtung (51; 52) ausgeführt ist, entlang des Transportpfades gefördertes Substrat (02) in mehreren voneinander axial beabstandeten und in ihrem Abstand variierbaren Spuren zu beaufschlagen.

12. Druckmaschine nach Anspruch 11, **dadurch gekennzeichnet, dass** zwischen der zweiten Ausrichtvorrichtung (09; 19) und der Produktaufnahme (27) eine auf den Transportpfad gerichtete Inspektionseinrichtung (37) und/oder eine weitere Trocknungs- und/oder Aushärteeinrichtung (36) und/oder eine auf umlaufenden Zugmitteln (73; 74) basierende Fördereinrichtung (71; 72) vorgesehen ist und/oder dass das erste und zweite Druckwerk (21; 22; 31, 32) jeweils Bestandteile zweier Druckeinheiten (06; 07; 16; 17) sind und zumindest die zweite Druckeinheit (07; 17) neben dem zweiten Druckwerk (31; 32) mindestens ein weiteres Druckwerk (32; 31) umfasst.

13. Druckmaschine nach Anspruch 11, oder 12, **dadurch gekennzeichnet, dass** die Druckwerke (21; 22; 31; 32) dazu ausgebildet sind Substratbogen (02) mit einer variierbaren Anzahl und/oder Länge von quer zur Transportrichtung (T) verlaufenden Reihen nebeneinander zu druckender Nutzen (04) und/oder mit einer variierbaren Anzahl und/oder Breite von in Transportrichtung (T) verlaufenden Spalten von hintereinander zu druckenden Nutzen (04) zu bedrucken.

14. Druckmaschine nach Anspruch 11, 12 oder 13, **dadurch gekennzeichnet, dass** ein Formzylinder (23; 24) des das erste Beschichtungsmittel auftragenden ersten Druckwerks (21; 22) und ein Formzylinder (33; 34) des das zweite Beschichtungsmittel auftragenden zweiten Druckwerks (31, 32) in zumindest einer Betriebssituation mechanisch unabhängig voneinander rotatorisch angetrieben oder antreibbar sind.

15. Druckmaschine nach Anspruch 11, 12, 13 oder 14, **gekennzeichnet durch** die Ausführung der Druckmaschine als Bogendruckmaschine und/oder zur Inline-Herstellung von Sicherheitselementen (03) auf bogenförmigem Substrat (02).

## Claims

1. Apparatus for producing security elements (03) on a substrate (02), comprising
- a first printing couple (21; 22), by which a substrate (02) conveyed along a transport path is and/or can be printed with a plurality of spaced-apart first print image elements (12) using a first, magnetic particle-containing coating medium (11),
- a second printing couple (31; 32), by which the substrate (02) is and/or can be printed with spaced-apart second print image elements (14; 12) using a second, magnetic particle-containing coating medium (13),
- a first magnetic cylinder (41), which is arranged in the transport path downstream of the first printing couple (21; 22) and comprises, on the circumference, magnetic elements (43) for aligning magnetic particles,
- a first drying and/or curing device (51), which is assigned to the first magnetic cylinder (41) or is arranged in the transport path downstream thereof and by which the magnetic particle-containing coating medium (11) of the first print image elements (12) printed by the first printing couple (21; 22) is or can be dried and/or cured at least superficially and/or at least in part in each case,
- a second magnetic cylinder (42), which is arranged in the transport path downstream of the first magnetic cylinder (41) and likewise comprises magnetic elements (43) for aligning magnetic particles, and
- a second drying and/or curing device (52),
- wherein the magnetic elements (43) of the first magnetic cylinder (41) and/or of the second magnetic cylinder (42) are arranged on a cylinder main body in such a way that they can be adjusted individually or in groups with regard to their axial and/or circumferential position,
**characterized in that**
- the second drying and/or curing device (52) is assigned to the second magnetic cylinder (42) or is arranged in the transport path downstream thereof,
- at least the coating medium (13) of the plurality of spaced-apart second print image elements (14) printed on the substrate (02) is and/or can be dried and/or cured at least superficially and/or at least in part in each case by means of the second drying and/or curing device (52),
- the second printing couple (31; 32) is provided in the transport path between the first and the second magnetic cylinder (41; 42), and
- the first and/or the second drying and/or curing device (51; 52) is designed to act on the substrate (02) conveyed along the transport path, namely to act thereon in multiple, axially spaced-apart lanes of variable spacing.

2. Apparatus according to claim 1, **characterized in that** the drying and/or curing device (51; 52) assigned to the first and/or the second magnetic cylinder (41; 42) or arranged downstream thereof is designed to apply radiation to the substrate (02) moving past, namely to apply radiation thereto in sections, i.e. in multiple, spaced-apart lanes, as viewed transversely to the transport direction (T).

3. Apparatus according to claim 1 or 2, **characterized in that** the drying and/or curing device (51; 52) assigned to the first and/or the second magnetic cylinder (41; 42) or arranged downstream thereof is arranged on the transport path in such a way that it is directed to act in the direction of the lateral surface of the relevant magnetic cylinder (41; 42) in an angle range over which the substrate sheet (02) is conveyed resting on the magnetic cylinder (41; 42).

4. Apparatus according to claim 1, 2 or 3, **characterized in that** image-producing elements (39) or groups of image-producing elements (39) on the circumference of a forme cylinder (23; 24) of the first printing couple (21; 22) and image-producing elements (39) or groups of image-producing elements (39) on the circumference of a forme cylinder (33; 34) of the second printing couple (31; 32) are arranged on the respective forme cylinder (23; 24; 33; 34) in the same pattern such that the print image elements (12) or groups of print image elements (12) printed by the first printing couple (21; 22) using the first coating medium (11) and the print image elements (14) or groups of print image elements (14) printed downstream by the second printing couple (31; 32) using the second coating medium (13) all at least overlap in pairs.

5. Apparatus according to claim 1, 2, 3 or 4, **characterized in that** a forme cylinder (23; 24) of the first printing couple (21; 22) and/or a forme cylinder (33; 34) of the second printing couple (31; 32) comprises, on the circumference, image-producing elements (39) or groups of image-producing elements (39) arranged in the manner of a matrix in multiple rows extending in the axial direction and multiple columns extending in the circumferential direction.

6. Apparatus according to claim 4 or 5, **characterized in that** the first magnetic cylinder (41) has on the circumference a pattern of magnetic elements (43) that corresponds to the pattern of the image-producing elements (39) or groups of image-producing elements (39) of the forme cylinder (23; 24) of the first printing couple (21; 22), and/or the second magnetic cylinder (42) has on the circumference a pattern of magnetic elements (43) that corresponds to the pattern of the image-producing elements (39) or groups of image-producing elements (39) of the forme cylinder (33; 34) of the second printing couple (31; 32) .

7. Apparatus according to claim 2 and according to any one of claims 4, 5 or 6, **characterized in that** the spaced-apart active lanes of the drying and/or curing device (51; 52), which acts in sections, correspond in terms of their axial position to columns of image-producing elements (39) or groups of image-producing elements (39) extending in the circumferential direction on the forme cylinder (23; 24; 33; 34) and/or to a number of copies (04) to be produced on the substrate (02) transversely to the transport direction.

8. Apparatus according to claim 1, 2, 3, 4, 5, 6 or 7, **characterized in that** the first printing couple (21; 22) and the second printing couple (31; 32) are coupled to one another via a first conveyor line (53), which transports the substrate (02) in the form of individual substrate sheets (02) and guides them over the first magnetic cylinder (41).

9. Apparatus according to claim 1, 2, 3, 4, 5, 6, 7 or 8, **characterized in that** the respective printing couple (21; 22; 31; 32) comprises, as an image-producing cylinder (23; 24; 33; 34), a forme cylinder (23; 24; 33; 34) having on the circumference a plurality of image-producing elements (39) or groups of image-producing elements (39) which are arranged in the manner of a matrix in multiple columns equidistantly spaced apart transversely to the transport direction (T) over a circumferential length corresponding to the print image length and in multiple rows equidistantly spaced apart in the transport direction (T) over a cylinder width corresponding to the print image width, wherein the image-producing elements (39) or groups of image-producing elements (39) arranged in the manner of a matrix on a first forme cylinder (23; 24) in at least a first printing couple (21; 22) of a first printing unit (06; 16) and the image-producing elements (39) or groups of image-producing elements (39) on a second forme cylinder (33; 34) in at least one printing couple (31; 32) of a second printing unit (07; 17) are arranged on the respective forme cylinder (23; 24; 33; 34) in the same pattern such that the print image elements (12) printed on the substrate (02) conveyed along the transport path through the machine (01; 01'), which are printed by the first forme cylinder (23; 24) using the first coating medium (11) via the image-producing elements (39) or groups arranged in the manner of a matrix, and the print image elements (14) or groups of print image elements (14) printed on the substrate (02) conveyed along the transport path to the second printing unit (07; 17), which are printed by the second forme cylinder (33; 34) using the second coating medium (13) via the image-producing elements (39) or groups of image-producing elements arranged in the manner of a matrix, at least all overlap.

10. Apparatus according to claim 1, 2, 3, 4, 5, 6, 7, 8 or 9, **characterized in that** the first and/or second magnetic cylinder (41; 42) is mounted between frame walls of the machine frame in such a way that it can be removed on a planned basis for replacement or to allow makeready work to be carried out.

11. Printing machine (01; 01') for the inline production of security elements (03) on a substrate (02), comprising
- a printing material infeed (26), from which the substrate (02) is fed into the printing machine (01; 01') for processing,
- an apparatus that forms a processing line for processing the substrate (02), said apparatus comprising
- a first printing couple (21; 22), by which a substrate (02) conveyed along a transport path can be printed with a plurality of spaced-apart first print image elements (12) using a first, magnetic particle-containing coating medium (11),
- a first alignment device (08; 18), designed as a first magnetic cylinder (41) and arranged in the transport path downstream of the first printing couple (21; 22) and comprising, on the circumference, magnetic elements (43) by which particles contained in the first coating medium (11) can be aligned,
- a first drying and/or curing device (51), which is assigned to the first magnetic cylinder (41) or is arranged in the transport path downstream thereof and by which the magnetic particle-containing coating medium (11) of the first print image elements (12) printed by the first printing couple (21; 22) can be dried and/or cured at least superficially and/or at least in part in each case,
- a second printing couple (31; 32), by which the substrate (02) can be printed, downstream of the first drying and/or curing device (51), with spaced-apart second print image elements (14) using a second, magnetic particle-containing coating medium (13),
- a second alignment device (09; 19), designed as a second magnetic cylinder (42) and likewise comprising magnetic elements (43),
- a second drying and/or curing device (52),
- wherein the magnetic elements (43) of the first magnetic cylinder (41) and/or of the second magnetic cylinder (42) are arranged on a cylinder main body in such a way that they can be adjusted individually or in groups with regard to their axial and/or circumferential position,
- and a downstream product receiving unit (27) for receiving the substrate (02) processed in the printing machine, **Characterized in that**
- the second printing couple (31; 32) is arranged downstream of the first drying and/or curing device (51),
- particles contained in the second coating medium (13) can be aligned by the second magnetic cylinder (42),
- the second drying and/or curing device (52) is assigned to the second magnetic cylinder (42) or is arranged in the transport path downstream thereof, and **in that** at least the coating medium (13) of the second print image elements (14) can be dried and/or cured at least superficially and/or at least in part in each case by said second drying and/or curing device, and
- the first and/or the second drying and/or curing device (51; 52) is designed to act on the substrate (02) conveyed along the transport path, namely to act thereon in multiple axially spaced-apart lanes of variable spacing.

12. Printing machine according to claim 11, **characterized in that** an inspection device (37) directed towards the transport path and/or a further drying and/or curing device (36) and/or a conveyor device (71; 72) based on circulating tractive means (73; 74) is provided between the second alignment device (09; 19) and the product receiving unit (27), and/or **in that** the first and the second printing couple (21; 22; 31, 32) are respectively part of two printing units (06; 07; 16; 17), and at least the second printing unit (07; 17) comprises at least one further printing couple (32; 31) in addition to the second printing couple (31; 32).

13. Printing machine according to claim 11 or 12, **characterized in that** the printing couples (21; 22; 31; 32) are designed to print substrate sheets (02) with a variable number and/or length of rows of copies (04) to be printed one next to the other, said rows extending transversely to the transport direction (T), and/or with a variable number and/or width of columns of copies (04) to be printed one behind the other, said columns extending in the transport direction (T).

14. Printing machine according to claim 11, 12 or 13, **characterized in that** a forme cylinder (23; 24) of the first printing couple (21; 22), which applies the first coating medium, and a forme cylinder (33; 34) of the second printing couple (31, 32), which applies the second coating medium, are or can be mechanically driven in rotation independently of one another in at least one operating situation.

15. Printing machine according to claim 11, 12, 13 or 14, **characterized by** the printing machine being designed as a sheet- fed printing machine and/or for the inline production of security elements (03) on sheet-form substrate (02).

## Revendications

1. Dispositif de fabrication d'éléments de sécurité (03) sur un substrat (02)
- avec un premier groupe d'impression (21 ; 22) via lequel un substrat (02) acheminé le long d'un chemin de transport peut être et/ou est imprimé en utilisant un premier moyen de revêtement (11) qui contient des particules magnétiques avec une pluralité de premiers éléments d'image d'impression (12) espacés les uns des autres,
- avec un second groupe d'impression (31 ; 32) par lequel le substrat (02) peut être et/ou est imprimé avec des seconds éléments d'image d'impression (14 ; 12) espacés les uns des autres en utilisant un second moyen de revêtement (13) qui contient des particules magnétiques,
- avec un premier cylindre magnétique (41) agencé dans le chemin de transport en aval du premier groupe d'impression (21 ; 22), lequel cylindre magnétique comprend des éléments magnétiques (43) sur le pourtour pour l'alignement de particules magnétiques,
- avec un premier équipement de séchage et/ou de durcissement (51) agencé dans le chemin de transport contre ou après le premier cylindre magnétique (41), par lequel le moyen de revêtement (11) qui contient des particules magnétiques des premiers éléments d'image d'impression (12) imprimés par le premier groupe d'impression (21 ; 22) est ou peut être séché et/ou durci au moins superficiellement et/ou au moins chacun pour partie,
- avec un second cylindre magnétique (42) agencé en aval du premier cylindre magnétique (41), lequel comprend également des éléments magnétiques (43) pour l'alignement de particules magnétiques,
- et avec un second équipement de séchage et/ou de durcissement (52),
- dans lequel les éléments magnétiques (43) du premier cylindre magnétique (41) et/ou du second cylindre magnétique (42) sont agencés au niveau d'un corps de base de cylindre de façon ajustable individuellement ou en groupes par rapport à leur position axiale et/ou périphérique,
**caractérisé en ce que**,
- le second équipement de séchage et/ou de durcissement (52) est agencé contre ou après le second cylindre magnétique (42) dans le chemin de transport,
- au moyen du second équipement de séchage et/ou de durcissement (52) au moins le second moyen de revêtement (13) de la pluralité de seconds éléments d'image d'impression (14) espacés les uns des autres imprimés sur le substrat (02) est et/ou peut être séché et/ou durci au moins superficiellement et/ou au moins chacun pour partie,
- le second groupe d'impression (31 ; 32) est prévu dans le chemin de transport entre le premier et le second cylindre magnétique (41 ; 42),
- et le premier et le deuxième équipement de séchage et/ou de durcissement (51; 52) est configuré pour solliciter un substrat (02) acheminé le long du chemin de transport, dans plusieurs pistes espacées axialement les unes des autres et modifiables dans leur espacement.

2. Dispositif selon la revendication 1, **caractérisé en ce que** l'équipement de séchage et/ou de durcissement (51 ; 52) agencé contre ou après le premier et/ou le second cylindre magnétique (41 ; 42) est conçu pour, au moment de son passage, solliciter par rayonnement un substrat (02) acheminé, vu transversalement à la direction de transport (T), par endroits, c'est-à-dire dans plusieurs pistes espacées les unes des autres.

3. Dispositif selon la revendication 1 ou 2, **caractérisé en ce que** l'équipement de séchage et/ou de durcissement (51 ; 52) agencé contre et/ou après le premier et/ou le second cylindre magnétique (41 ; 42) est agencé au niveau du chemin de transport de sorte qu'il soit orienté avec son action dans la direction d'une surface d'enveloppe du cylindre magnétique (41; 42) concerné selon une plage angulaire dans laquelle la feuille de substrat (02) est acheminée de façon couchée sur le cylindre magnétique (41 ; 42).

4. Dispositif selon la revendication 1, 2 ou 3, **caractérisé en ce que** des éléments donnant une image (39) ou groupes d'éléments donnant une image (39) sur le pourtour d'un cylindre de forme (23 ; 24) du premier groupe d'impression (21 ; 22) et des éléments donnant une image (39) ou groupes d'éléments donnant une image (39) sur le pourtour d'un cylindre de forme (33 ; 34) du second groupe d'impression (31 ; 32) sont agencés selon un même motif sur le cylindre de forme (23 ; 24 ; 33 ; 34) respectif de sorte que les éléments d'image d'impression (12) ou groupes d'éléments d'image d'impression (12) imprimés par le premier groupe d'impression (21; 22) en utilisant le premier moyen de revêtement (11) et les éléments d'image d'impression (14) ou groupes d'éléments d'image d'impression (14) imprimés en aval par le second groupe d'impression (31 ; 32) en utilisant le second moyen de revêtement (13) au moins se superposent complètement par paires.

5. Dispositif selon la revendication 1, 2, 3 ou 4, **caractérisé en ce qu'**un cylindre de forme (23 ; 24) du premier groupe d'impression (21 ; 22) et/ou un cylindre de forme (33 ; 34) du second groupe d'impression (31 ; 32) comprend sur le pourtour dans plusieurs rangées qui se déroulent axialement et plusieurs colonnes qui se déroulent dans la direction périphérique des éléments donnant une image (39) ou groupes d'éléments donnant une image (39) agencés sous forme de matrice.

6. Dispositif selon la revendication 4 ou 5, **caractérisé en ce que** le premier cylindre magnétique (41) présente sur le pourtour un motif d'éléments magnétiques (43) correspondant au motif des éléments donnant une image (39) ou groupes d'éléments donnant une image (39) du cylindre de forme (23 ; 24) du premier groupe d'impression (21; 22) et/ou le second cylindre magnétique (42) présente sur le pourtour un motif d'éléments magnétiques (43) correspondant au motif des éléments donnant une image (39) ou groupes d'éléments donnant une image (39) du cylindre de forme (33 ; 34) du second groupe d'impression (31 ; 32) .

7. Dispositif selon la revendication 2 et selon l'une des revendications 4, 5 ou 6, **caractérisé en ce que** les pistes actives espacées les unes des autres de l'équipement de séchage et/ou de durcissement (51; 52) qui agissent par endroits correspondent dans la position axiale avec des colonnes d'éléments donnant une image (39) ou groupes d'éléments donnant une image (39), lesquelles se déroulent dans la direction périphérique au niveau du cylindre de forme (23 ; 24 ; 33 ; 34), et/ou avec un nombre des copies (04) à fabriquer sur le substrat (02) transversalement à la direction de transport.

8. Dispositif selon la revendication 1, 2, 3, 4, 5, 6 ou 7, **caractérisé en ce que** le premier groupe d'impression (21 ; 22) et le second groupe d'impression (31 ; 32) sont couplés ensemble via un premier trajet d'acheminement (53) qui transporte le substrat (02) sous forme de feuilles de substrat (02) individuelles et le conduit via le premier cylindre magnétique (41).

9. Dispositif selon la revendication 1, 2, 3, 4, 5, 6, 7 ou 8, **caractérisé en ce que** le groupe d'impression (21 ; 22 ; 31 ; 32) respectif comprend sur le pourtour, en tant que cylindre donnant une image (23 ; 24 ; 33 ; 34), un cylindre de forme (23 ; 24 ; 33 ; 34) avec une pluralité d'éléments donnant une image (39) ou groupes d'éléments donnant une image (39), lesquels sont agencés, sur une longueur périphérique qui correspond à la longueur d'image d'impression, sous forme de matrice en plusieurs colonnes espacées les unes des autres à équidistance transversalement à la direction de transport (T) et, sur une largeur de cylindre qui correspond à la largeur d'image d'impression, en plusieurs lignes espacées les unes des autres à équidistance dans la direction de transport (T), dans lequel les éléments donnant une image (39) ou groupes d'éléments donnant une image (39) agencés sous forme de matrice sur un premier cylindre de forme (23 ; 24) dans au moins un premier groupe d'impression (21; 22) d'une première unité d'impression (06 ; 16) et les éléments donnant une image (39) ou groupes d'éléments donnant une image (39) sur un second cylindre de forme (33 ; 34) dans au moins un groupe d'impression (31 ; 32) d'une seconde unité d'impression (07 ; 17) sont agencés selon un même motif sur le cylindre de forme (23 ; 24 ; 33 ; 34) respectif de sorte que les éléments d'image d'impression (12) imprimés via les éléments donnant une image (39) ou groupes d'éléments donnant une image (39) agencés sous forme de matrice par le premier cylindre de forme (23 ; 24) sur le substrat (02) acheminé le long du chemin de transport par la machine (01; 01') en utilisant le premier moyen de revêtement (11) et les éléments d'image d'impression (14) imprimés via les éléments donnant une image (39) ou groupes d'éléments donnant une image (39) agencés sous forme de matrice par le second cylindre de forme (33 ; 34) sur le substrat (02) acheminé le long du chemin de transport vers la seconde unité d'impression (07 ; 17) en utilisant le second moyen de revêtement (13) au moins se superposent complètement.

10. Dispositif selon la revendication 1, 2, 3, 4, 5, 6, 7, 8 ou 9, **caractérisé en ce que** le premier et/ou le second cylindre magnétique (41 ; 42) est monté entre des parois de bâti du bâti de machine de sorte qu'il puisse être retiré comme prévu pour un échange ou pour réaliser des opérations d'équipement.

11. Machine à imprimer (01 ; 01') pour la fabrication en ligne d'éléments de sécurité (03) sur un substrat (02)
- avec une présentation de matériau d'impression (26) depuis laquelle le substrat (02) est amené au traitement dans la machine à imprimer (01 ; 01'),
- avec un dispositif qui forme un trajet de traitement pour traiter le substrat (02) qui comprend
- un premier groupe d'impression (21 ; 22) par lequel un substrat (02) acheminé le long d'un chemin de transport peut être imprimé avec un premier moyen de revêtement (11) qui contient des particules magnétiques avec une pluralité de premiers éléments d'image d'impression (12) espacés les uns des autres,
- un premier dispositif d'alignement (08 ; 18) conçu en tant que premier cylindre magnétique (41) et agencé dans le chemin de transport en aval du premier groupe d'impression (21 ; 22), lequel cylindre magnétique comprend des éléments magnétiques (43) sur le pourtour par lequel des particules contenues dans le premier moyen de revêtement (11) peuvent être alignées,
- un premier équipement de séchage et/ou de durcissement (51) agencé dans le chemin de transport contre ou après le premier cylindre magnétique (41), par lequel le moyen de revêtement (11) qui contient des particules magnétiques des premiers éléments d'image d'impression (12) imprimés par le premier groupe d'impression (21 ; 22) peut être séché et/ou durci au moins superficiellement et/ou au moins chacun pour partie,
- un second groupe d'impression (31 ; 32) par lequel le substrat (02) peut être imprimé, en aval du premier équipement de séchage et/ou de durcissement (51), avec des seconds éléments d'image d'impression (14) espacés les uns des autres avec un second moyen de revêtement (13) qui contient des particules magnétiques,
- un second dispositif d'alignement (09 ; 19) conçu en tant que second cylindre magnétique (42), lequel comprend également des éléments magnétiques (43),
- un second équipement de séchage et/ou de durcissement (52),
- dans laquelle les éléments magnétiques (43) du premier cylindre magnétique (41) et/ou du second cylindre magnétique (42) sont agencés au niveau d'un corps de base de cylindre de façon ajustable individuellement ou en groupes par rapport à leur position axiale et/ou périphérique,
- et avec une réception de produit (27) en aval pour recevoir le substrat (02) traité dans la machine à imprimer, **caractérisée**
- **en ce que** le second groupe d'impression (31 ; 32) est agencé après le premier équipement de séchage et/ou de durcissement (51),
- **en ce que** des particules magnétiques contenues dans le second moyen de revêtement (13) peuvent être alignées par le second cylindre magnétique (42),
- **en ce que** le second équipement de séchage et/ou de durcissement (52) est agencé dans le chemin de transport contre ou après le second cylindre magnétique (42) et en ce que par ledit second équipement de séchage et/ou de durcissement au moins le moyen de revêtement (13) des seconds éléments d'image d'impression (14) peut être séché et/ou durci au moins superficiellement et/ou au moins chacun pour partie,
- et **en ce que** le premier et/ou le deuxième équipement de séchage et/ou de durcissement (51; 52) est configuré pour solliciter un substrat (02) acheminé le long du chemin de transport, dans plusieurs pistes espacées axialement les unes des autres et modifiables dans leur espacement.

12. Machine à imprimer selon la revendication 11, **caractérisée en ce qu'**entre le second dispositif d'alignement (09 ; 19) et la réception de produit (27) est prévu un équipement d'inspection (37) aligné sur le chemin de transport et/ou un autre équipement de séchage et/ou de durcissement (36) et/ou un équipement d'acheminement (71 ; 72) basé sur des moyens de traction (73 ; 74) périphériques, et/ou en ce que le premier et le second groupe d'impression (21 ; 22 ; 31 ; 32) sont respectivement des composantes de deux unités d'impression (06 ; 07 ; 16, 17) et au moins la seconde unité d'impression (07 ; 17) comprend à côté du second groupe d'impression (31; 32) au moins un autre groupe d'impression (32 ; 31).

13. Machine à imprimer selon la revendication 11 ou 12, **caractérisée en ce que** les groupes d'impression (21 ; 22 ; 31 ; 32) sont conçus pour imprimer des feuilles de substrat (02) avec un nombre et/ou une longueur modifiables de rangées, qui se déroulent transversalement à la direction de transport (T), de copies (04) à imprimer les unes à côté des autres et/ou avec un nombre et/ou une largeur modifiables de colonnes, qui se déroulent dans la direction de transport (T), de copies (04) à imprimer les unes derrière les autres.

14. Machine à imprimer selon la revendication 11, 12 ou 13, **caractérisée en ce qu'**un cylindre de forme (23 ; 24) du premier groupe d'impression (21 ; 22) qui applique le premier moyen de revêtement et un cylindre de forme (33 ; 34) du second groupe d'impression (31; 32) qui applique le second moyen de revêtement sont ou peuvent être entraînés en rotation de façon mécaniquement indépendante l'un de l'autre dans au moins une situation de fonctionnement.

15. Machine à imprimer selon la revendication 11, 12, 13 ou 14, **caractérisée par** la réalisation de la machine à imprimer en tant que machine à imprimer des feuilles et/ou pour la fabrication en ligne d'éléments de sécurité (03) sur un substrat (02) en forme de feuille.
